# FASCICULE DE BREVET EUROPEEN

(11) **EP 3 609 589 B1**
(45) Date de publication et mention de la délivrance du brevet: **26.05.2021**
(21) Numéro de dépôt: 18723897.7
(22) Date de dépôt: 11.04.2018
(51) Int. Cl.: A63C 11/26

(54) **PROCÉDÉ ET SYSTÈME DE RÉGLAGE D'UNE FIXATION D'UN ENSEMBLE FIXATION/CHAUSSURE/ENGIN DE GLISSE**
BINDUNGSEINSTELLUNGSVERFAHREN
SKI BINDING ADJUSTMENT PROCESS

(30) Priorité: 13.04.2017 FR 1700409
(43) Date de publication de la demande: 19.02.2020
(73) Titulaire: Salomon S.A.S., 74370 Epagny Metz-Tessy (FR)
(72) Inventeur: MERINO, Jean-François, 74330 Epagny (FR); THOVEX Frédéric, 74220 La Clusaz (FR)
(74) Mandataire: Lapierre, Stéphane
(86) Numéro de dépôt international: PCT/FR2018/000093
(87) Numéro de publication internationale: WO 2018/189437

(56) Documents cités:
- EP-A2- 1 121 962
- DE-A1- 3 827 665
- DE-U1- 20 007 792
- FR-A1- 2 831 454

## Description

### DOMAINE TECHNIQUE DE L'INVENTION

L'invention concerne le domaine des fixations d'une chaussure sur un engin de glisse, tel qu'un ski. L'invention concerne ainsi le réglage de la configuration d'une fixation pour un ensemble fixation/chaussure/engin de glisse. L'invention concerne plus particulièrement un procédé de réglage de la position ou du niveau de déclenchement d'au moins l'une parmi une butée et une talonnière d'une fixation d'un ensemble fixation/chaussure/engin de glisse.

L'invention trouve pour application avantageuse un tel réglage en fonction de paramètres relatifs à l'utilisateur, typiquement au skieur. Elle s'avère particulièrement avantageuse lorsqu'elle est mise en oeuvre dans un magasin de sport, auprès de tout organisme de location d'ensembles fixation/chaussure/engin de glisse complets ou incomplets (par exemple lorsque le client possède ses propres chaussures) ou suite au retrait de tout ou partie d'un ensemble depuis un distributeur automatique de tels équipements de ski. Elle se révèle également avantageuse lorsque l'utilisateur est amené à changer de skis au cours d'un séjour ou d'une journée de ski et, d'autant plus, si les skis sont partagés entre plusieurs skieurs.

### ÉTAT DE LA TECHNIQUE

De manière connue, une fixation d'une chaussure sur un engin de glisse comprend généralement une butée avant et une talonnière. La butée avant est destinée à coopérer avec l'avant de la chaussure et la talonnière avec un talon ou un contrefort arrière de la chaussure. Généralement, la fixation intègre au moins un moyen de réglage permettant de configurer un mécanisme de préhension de la chaussure afin qu'il permette :
- un maintien suffisant de la chaussure sur l'engin de glisse pour transmettre jusqu'à l'engin de glisse les efforts exercés par les jambes de l'utilisateur lors d'une phase de glisse. Pour assurer ce maintien, la chaussure est enserrée entre la butée et la talonnière ;
- l'extraction de la chaussure hors de l'engin de glisse en cas de chute de l'utilisateur. Cette libération de la chaussure est habituellement désignée « déclenchement » de la fixation. Pour assurer cette extraction, au moins un mécanisme de préhension est porté par la butée et/ou la talonnière.

Un réglage performant d'un mécanisme de préhension dépend donc de nombreux paramètres et notamment du dimensionnement de la chaussure, de caractéristiques physiques de l'utilisateur comme le poids ou la taille, de la pratique (par exemple ski de piste ou de randonnée) et du niveau de pratique de l'utilisateur.

Il existe plusieurs méthodes qui permettent le réglage du niveau de déclenchement d'un mécanisme de préhension de la chaussure. Ces méthodes respectent généralement la norme NF-ISO-11088 ce qui contribue à réduire les risques de blessures dues à un mauvais fonctionnement mécanique des systèmes de fixation à déclenchement. Il faut en effet, d'une part, éviter tout déclenchement impromptu alors que l'utilisateur maîtrise son engin de glisse et, d'autre part, garantir l'activation du déclenchement d'un mécanisme de préhension en cas de chute.

Un réglage consiste principalement en deux opérations interdépendantes :
- le réglage de l'écartement entre la butée et la talonnière afin de pouvoir correctement enserrer la chaussure entre les éléments de la fixation, à savoir la butée et la talonnière ;
- le réglage du niveau de déclenchement du mécanisme de préhension de la fixation.

Ces méthodes connues de réglage ont en commun de devoir être mises en œuvre par une personne experte dans ce domaine (habituellement désignée skiman). Dès lors, ces méthodes connues nécessitent un temps de mise en oeuvre incompatible avec les exigences des magasins de location en termes de rentabilité ou les exigences des clients en termes de réactivité qui, de surcroît, affluent aux mêmes tranches horaires d'une journée Le document EP1121962A2 divulgue un procédé et un système de réglage pour la configuration d'une fixation sur une planche de glisse.

Un objet de la présente invention est donc de proposer un procédé de réglage amélioré de la configuration d'une fixation.

Un but est notamment de proposer un procédé de réglage rapide.

Un autre but est de proposer un procédé en partie automatisée, ne nécessitant pas ou peu l'intervention humaine.

Un autre but est de proposer un procédé de réglage fiable, indépendant de vérifications humaines.

### RÉSUMÉ DE L'INVENTION

Selon un premier aspect, l'invention porte ainsi sur un procédé de réglage de la configuration d'une fixation solidaire d'un engin de glisse, la fixation comprenant une butée et une talonnière, l'une au moins parmi la butée et la talonnière intégrant un mécanisme de préhension d'une chaussure permettant, alternativement, le maintien de la chaussure en prise avec la fixation et la libération de la chaussure hors de la fixation et un moyen de réglage mécanique ou électronique du niveau de déclenchement dudit mécanisme de préhension. Le procédé comprend les étapes suivantes :
- récupérer, à l'aide d'un dispositif de traitement numérique, au moins un paramètre relatif à un utilisateur parmi les paramètres suivants : une caractéristique d'une chaussure destinée à être en prise avec la fixation, une caractéristique physique de l'utilisateur, un niveau de pratique de l'utilisateur et un niveau de déclenchement de la fixation,
- traiter, à l'aide d'un dispositif de traitement numérique, au moins ledit au moins un paramètre relatif à l'utilisateur, pour en déduire au moins un paramètre de réglage de la fixation, et
- réaliser au moins une action pour régler la fixation selon ledit au moins un paramètre de réglage parmi les actions suivantes :
   ∘ piloter, à l'aide d'un dispositif de traitement numérique, un actionneur configuré pour agir sur le moyen de réglage mécanique du mécanisme de préhension de la chaussure associé à l'une parmi la butée et la talonnière afin de régler le niveau de déclenchement dudit mécanisme de préhension selon ledit au moins un paramètre de réglage,
   ∘ piloter, à l'aide d'un dispositif de traitement numérique, un actionneur configuré pour agir sur le moyen de réglage d'un mécanisme de réglage de l'agencement des éléments de la fixation afin de régler la position d'au moins l'une parmi la butée et la talonnière selon ledit au moins un paramètre de réglage,
   ∘ configurer directement, à l'aide d'un dispositif de traitement numérique, le moyen de réglage électronique du mécanisme de préhension de la chaussure associé à l'une parmi la butée et la talonnière afin de régler le niveau de déclenchement dudit mécanisme de préhension selon ledit au moins un paramètre de réglage.

L'étape de récupération dudit au moins un paramètre relatif à l'utilisateur comprend une étape de lecture d'un élément lisible, choisi parmi :
- une puce RFID ou d'une technologie dérivée comme la NFC et
- une représentation graphique de données numériques, telle qu'un code à barres ou un QR code,
l'élément lisible étant associé à au moins l'un des éléments de l'ensemble fixation / chaussure / engin de glisse,
la lecture étant réalisée à l'aide d'un périphérique connecté au dispositif de traitement numérique, le périphérique comprenant au moins l'un correspondant parmi :
- un lecteur de puce RFID ou d'une technologie dérivée comme la NFC, et
- un lecteur de représentation graphique de données numériques,
au moins l'une parmi la puce RFID ou d'une technologie dérivée et la représentation graphique codant, de manière lisible par le périphérique, ledit au moins un paramètre relatif à l'utilisateur.

Le procédé selon le premier aspect de l'invention permet ainsi de soulager le skiman de certaines des opérations de réglage d'une fixation d'un ensemble fixation/chaussure/engin de glisse, et notamment au moins l'une parmi les opérations de réglage de déclenchement de la fixation, les opérations de réglage de l'écartement entre la butée et la talonnière de la fixation et le positionnement longitudinal de la fixation par rapport à l'engin de glisse de manière à positionner correctement la chaussure par rapport à l'engin de glisse. Ainsi, cela offre un gain de temps dans le réglage de la configuration de la fixation afin de l'adapter aux besoins d'un skieur. Cela permet aussi d'éviter une erreur humaine de réglage par inattention.

De manière facultative, le procédé selon le premier aspect de l'invention peut en outre présenter au moins l'une quelconque des caractéristiques suivantes :
- le procédé peut comprendre, suite à l'étape de récupération d'au moins un paramètre relatif à un utilisateur, les étapes suivantes :
   ∘ Enregistrer le au moins un paramètre relatif à un utilisateur sur un support de mémorisation d'un émetteur,
   ∘ Activer l'émetteur pour que le au moins un paramètre relatif à un utilisateur soit transmis à un dispositif de traitement numérique ;
- le procédé peut comprendre, suite à l'étape de traitement d'au moins un paramètre relatif à un utilisateur, les étapes suivantes :
   ∘ Enregistrer le au moins un paramètre de réglage sur un support de mémorisation d'un émetteur, et
   ∘ Activer l'émetteur pour que le au moins un paramètre de réglage soit transmis à un dispositif de traitement numérique ;
- l'étape de récupération dudit au moins un paramètre relatif à l'utilisateur comprend :
   ∘ une prise de mesure d'un paramètre physique de l'utilisateur par un équipement de mesure choisi parmi un pèse-personne, un pédimètre, un scanner, une toise et un pied à coulisse et
   ∘ la réception dudit paramètre relatif à l'utilisateur depuis l'équipement de mesure.

Selon un deuxième aspect, l'invention porte sur un système de réglage d'une fixation solidaire d'un engin de glisse, la fixation comprenant une butée et une talonnière, au moins l'une parmi la butée et la talonnière intégrant un mécanisme de préhension d'une chaussure permettant, alternativement, le maintien de la chaussure en prise avec la fixation et la libération de la chaussure hors de la fixation et un moyen de réglage mécanique ou électronique du niveau de déclenchement dudit mécanisme de préhension.

Le système comprend au moins un actionneur et/ou un dispositif de traitement numérique configuré pour :
- récupérer au moins un paramètre relatif à un utilisateur parmi les paramètres suivants : une caractéristique d'une chaussure destinée à être en prise avec la fixation, une caractéristique physique de l'utilisateur, un niveau de pratique de l'utilisateur et un niveau de déclenchement de la fixation,
- traiter au moins ledit au moins un paramètre relatif à l'utilisateur pour en déduire au moins un paramètre de réglage de la fixation, et
- réaliser au moins une action pour régler la fixation selon ledit au moins un paramètre de réglage parmi les actions suivantes :
   ∘ piloter un actionneur du système configuré pour agir sur le moyen de réglage mécanique du mécanisme de préhension de la chaussure associé à l'une parmi la butée et la talonnière afin de régler le niveau de déclenchement dudit mécanisme de préhension selon ledit au moins un paramètre de réglage,
   ∘ piloter un actionneur du système configuré pour agir sur le moyen de réglage d'un mécanisme de réglage de l'agencement des éléments de la fixation afin de régler la position d'au moins l'une parmi la butée et la talonnière selon ledit au moins un paramètre de réglage,
   ∘ configurer directement le moyen de réglage électronique du mécanisme de préhension de la chaussure associé à l'une parmi la butée et la talonnière afin de régler le niveau de déclenchement dudit mécanisme de préhension selon ledit au moins un paramètre de réglage.

Le système comprend en outre :
- un périphérique connecté au dispositif de traitement numérique, le périphérique comprenant :
   ∘ un lecteur de puce RFID ou d'une technologie dérivée comme la NFC,
   ∘ un lecteur de représentation graphique de données numériques,
- un élément lisible, codant, de manière lisible par le périphérique, ledit au moins un paramètre relatif à l'utilisateur, l'élément lisible étant associé à au moins l'un des éléments de l'ensemble fixation / chaussure / engin de glisse, l'élément lisible étant choisi parmi :
   o une puce RFID ou d'une technologie dérivée comme la NFC et
   ∘ une représentation graphique de données numériques, telle qu'un code à barres ou un QR code.

De manière facultative, le système selon le deuxième aspect de l'invention peut en outre présenter au moins l'une quelconque des caractéristiques suivantes :
- ledit au moins un actionneur est un composant de la fixation ; le système peut alors comprendre en outre une alimentation en énergie électrique dudit au moins un actionneur, l'alimentation en énergie électrique dudit au moins un actionneur étant le cas échéant déportée et amovible dudit au moins un actionneur ;
- en alternative, ledit au moins un actionneur est distinct de la fixation et est apte à se connecter audit au moins mécanisme de réglage ;
- un seul actionneur est apte à être cinématiquement lié à au moins deux moyens de réglage de mécanismes supportés par des éléments de la fixation.

Selon un troisième aspect, l'invention porte sur un produit programme d'ordinateur comprenant des instructions, qui lorsqu'elles sont effectuées par un dispositif de traitement numérique, exécute au moins les étapes de récupération, de traitement et de réalisation du procédé selon le premier aspect de l'invention. Selon une alternative, la présente invention porte sur un média non-transitoire lisible par un ordinateur, comprenant des instructions, qui lorsqu'elles sont effectuées par un dispositif de traitement numérique, exécute les étapes de récupération, de traitement et de réalisation du procédé selon le premier aspect de l'invention.

Les autres objets, caractéristiques et avantages de la présente invention apparaîtront à l'examen de la description suivante et des dessins d'accompagnement. Il est entendu que d'autres avantages peuvent être incorporés.

### BRÈVE DESCRIPTION DES FIGURES

Les buts, objets, ainsi que les caractéristiques et avantages de l'invention ressortiront mieux de la description détaillée de modes de réalisation de cette dernière qui sont illustrés par les dessins d'accompagnement suivants dans lesquels :
La FIGURE 1 représente un ordinogramme d'un mode de réalisation du procédé selon le premier aspect de l'invention.
Les FIGURES 1a et 1b illustrent des étapes optionnelles de l'ordinogramme représenté sur la figure 1.
La FIGURE 2 représente schématiquement un premier mode de réalisation d'un système selon le deuxième aspect de l'invention.
La FIGURE 3 représente schématiquement un deuxième mode de réalisation d'un système selon le deuxième aspect de l'invention.
Les FIGURES 4 et 5 représentent schématiquement un troisième mode de réalisation d'un système selon le deuxième aspect de l'invention.
La FIGURE 6 est une vue de côté d'un ensemble fixation/chaussure/engin de glisse tel que mis en oeuvre selon un mode de réalisation de l'invention.
La FIGURE 7 représente schématiquement un émetteur apte à communiquer avec un système selon le deuxième aspect de l'invention.
La FIGURE 8 est une représentation schématique fonctionnelle d'un quatrième mode de réalisation d'un système de réglage selon l'invention.
La FIGURE 9 est une représentation schématique fonctionnelle d'un cinquième mode de réalisation d'un système de réglage selon l'invention.

Les dessins sont donnés à titre d'exemples et ne sont pas limitatifs de l'invention. Ils constituent des représentations schématiques de principe destinées à faciliter la compréhension de l'invention et ne sont pas nécessairement à l'échelle des applications pratiques.

### DESCRIPTION DÉTAILLÉE DE L'INVENTION

Dans la description détaillée qui suit, il pourra être fait usage de termes tels que « horizontal », « vertical », « longitudinal », « transversal », « supérieur », « inférieur », « haut », « bas », « avant », « arrière », « intérieur », « extérieur ». Ces termes doivent être interprétés de façon relative en relation avec la position normale de l'ensemble fixation/chaussure/engin de glisse, et la direction d'avancement normale de l'utilisateur de l'ensemble. Par exemple, les notions « horizontal » et « longitudinal » correspondent à la direction d'extension principale de l'engin de glisse. La face de l'engin de glisse destinée à accueillir la fixation est orientée vers le « haut » et la face de l'engin de glisse destinée à reposer sur la neige est orientée vers le « bas ». A titre illustratif et non limitatif, il peut être fait référence ci-après à un ski en tant qu'engin de glisse ou à un skieur en tant qu'utilisateur.

On entend par « ensemble » un groupe d'éléments en interaction, comprenant généralement un engin de glisse, une chaussure et une fixation. La fixation est conçue pour assurer les fonctions de maintien et de déclenchement de la chaussure par rapport à l'engin de glisse, grâce à au moins un mécanisme de préhension associé à la butée et/ou la talonnière. Le réglage de la fixation de l'ensemble est généralement réalisé auprès d'un organisme de location. Un ensemble complet se dit d'un ensemble fixation/chaussure/engin de glisse dont tous les éléments appartiennent à l'organisme de location et un ensemble incomplet se dit d'un ensemble fixation/chaussure/engin de glisse dont au moins un composant (chaussure ou fixation/engin de glisse) appartient au client.

On entend par « réglage » l'opération assurant la compatibilité géométrique et un fonctionnement correct des différents éléments d'un ensemble.

On entend par « saisie automatique » une saisie fonctionnant par des moyens numériques et/ou mécaniques, éventuellement sans intervention humaine préalable.

On entend par « skiman » une personne qui prépare les ensembles fixation/chaussure/engin de glisse à l'usage des clients skieurs ; c'est, par exemple, un employé de magasin de sport ou de tout organisme de location d'ensembles fixation/chaussure/engin de glisse.

On entend par « un paramètre relatif à un utilisateur » l'un au moins des paramètres suivants : un niveau de déclenchement de la fixation, ou plus particulièrement une valeur DIN, un type de skieur qu'est l'utilisateur, un poids, une taille, un âge, un sexe, une pointure, une largeur ou un diamètre de la tête de tibia de l'utilisateur, un paramètre de l'équipement de l'utilisateur (tel que la longueur de la semelle de la chaussure de l'utilisateur, la longueur de l'engin de glisse et le type de l'engin de glisse), l'écartement entre une butée et une talonnière d'une fixation ou ses valeurs minimale et maximale d'écartement et la position longitudinale d'une fixation sur l'engin de glisse. Le choix dudit au moins un paramètre relatif à l'utilisateur dépend du contexte dans lequel l'invention est implémentée. Il peut être déterminé au cas par cas, notamment dans son unicité ou sa pluralité.

On entend par « niveau de déclenchement » de la fixation, une mesure de la valeur de la force à exercer par la chaussure sur un élément de la fixation afin de libérer la chaussure de la fixation via le mécanisme de préhension qui peut être également appelé mécanisme de libération/déclenchement. Cette valeur peut être marquée sur la fixation conformément à la norme ISO 9462 ou l'une de ses éditions ultérieures. Elle peut correspondre à une valeur de réglage ou à une valeur de préréglage de la fixation associée. Pour que le niveau de déclenchement soit efficient, il faut que l'écartement des éléments de la fixation soit adapté à la chaussure destinée à être en prise avec la fixation afin d'assurer le bon enclenchement de la fixation.

On entend par « réglage DIN » ou par « valeur DIN » en parlant de déclenchement, le réglage ou la valeur qui est fixé par un organisme allemand de normalisation (DIN pour « Deutsches Institut für Normung »). Une fixation certifiée par le DIN répond ainsi à certaines normes. Notamment, toutes les fixations certifiées par le DIN ont des réglages équivalents. En particulier, le niveau de déclenchement d'une fixation d'une marque réglée à une valeur DIN égale à 6 sera le même que celui d'une fixation d'une autre marque réglée à une même valeur DIN, si les deux fixations sont certifiées DIN.

On entend par « type de skieur » un paramètre relatif au skieur servant de critère de réglage du niveau de déclenchement selon le type de ski pratiqué. Ce paramètre peut être évalué par le skieur lui-même ou par un skiman suivant les indications données par le skieur. Par exemple, la norme ISO 11088 indique, en son annexe A, trois types de skieur : un premier type pour les skieurs prudents et évoluant sur des pistes lisses, de pentes douces à modérées, un troisième type pour les skieurs rapides, agressifs évoluant sur des pentes modérées à raides, et un deuxième type, intermédiaire, pour les skieurs non classés dans le premier type ou dans le troisième type.

Selon la méthode de réglage dite 'du poids', les paramètres relatifs au skieur comprennent au moins le poids du skieur. Potentiellement, ils comprennent en outre au moins l'un parmi : la taille, le type et l'âge du skieur. Tous ces paramètres sont des caractéristiques physiques de l'utilisateur.

Selon la méthode de réglage dite 'de la largeur du tibia', les paramètres relatifs au skieur comprennent au moins la largeur du tibia ou le diamètre de la tête du tibia. Il est possible de mesurer la largeur de la tête du tibia au moyen d'un pied à coulisse (ou tibiamètre) pressé sur la peau, le skieur étant assis, la jambe pliée à angle droit. Potentiellement, ils comprennent en outre au moins l'un parmi : le sexe, le type et l'âge du skieur. Tous ces paramètres sont des caractéristiques physiques de l'utilisateur.

Plusieurs paramètres d'équipement peuvent également être considérés dont, par exemple, la marque, le type, le numéro de série, etc. de l'ensemble ou d'au moins un composant de l'ensemble. Le type ou le numéro de série peut permettre de déterminer, selon les spécifications du fabricant, un tableau de sélection, éventuellement numérisé, de niveaux de déclenchement. Le type ou le numéro de série peut encore permettre de déterminer un type de pratique (alpin, fond randonnée, etc.) ou de niveau de pratique (et donc potentiellement un type de skieur).

Les paramètres relatifs à la chaussure peuvent comprendre sa longueur de semelle, sa pointure, sa cambrure, etc. La longueur de semelle peut se déduire de la mesure de la pointure du skieur qui peut être réalisée à l'aide d'un pédimètre ou d'un scanner.

Les paramètres relatifs à l'engin de glisse peuvent comprendre sa forme (normal, double ou surf, notamment), sa cambrure (droit ou parabolique), sa longueur, son poids, son rayon, etc.

Les paramètres relatifs à la fixation peuvent comprendre ses valeurs DIN minimale et maximale, le type, voire l'élasticité latérale, de sa butée, le type, voire l'élasticité verticale, de sa talonnière, le type de sa plaque, le type de ses freins, l'écartement entre sa butée et sa talonnière ou ses valeurs minimale et maximale d'écartement, sa position longitudinale sur l'engin de glisse. Pour un bon fonctionnement de la fixation, l'écartement entre la butée et la talonnière de la fixation doit être réglé en corrélation avec la longueur de la semelle de la chaussure.

Selon un mode de réalisation, les paramètres relatifs au skieur peuvent servir à déterminer, par exemple par lecture d'un tableau de sélection, un niveau de déclenchement de la fixation. Selon un autre mode de réalisation, les paramètres relatifs au skieur comprennent ledit niveau de déclenchement.

On entend par « dispositif de traitement numérique », un composant d'un circuit imprimé ou intégré permettant le traitement numérique d'une information reçue par le composant en vue de générer une information traitée. Un dispositif de traitement numérique est typiquement un processeur, un micro-processeur ou un microcontrôleur. Ce peut être un élément d'un ordinateur de type PC. Comme nous le verrons par la suite, un ou plusieurs périphériques peuvent être connectés au dispositif de traitement numérique. Ces périphériques peuvent être des lecteurs RFID ou optique, un clavier, un écran, un capteur... Le dispositif de traitement numérique peut être logé dans un support intégré à la fixation ou déporté de la fixation. Dans ce dernier cas, il peut faire partie d'une unité centrale ou d'un boitier de télécommande/émetteur.

En référence notamment à la figure 1, sur laquelle les étapes encadrées par des tirets sont optionnelles, le procédé 1000 selon le premier aspect de l'invention vise à permettre le réglage, au moins en partie automatisé, d'une fixation 2 d'un ensemble 1, fixation 2 / chaussure 4 / engin de glisse 3.

La fixation 2 est solidaire de l'engin de glisse 3 et comprend une butée 21 et une talonnière 22. Au moins l'une parmi la butée 21 et la talonnière 22 comprend au moins un mécanisme de préhension 210, 220 de la chaussure 4 permettant, alternativement, le maintien de la chaussure en prise avec la fixation et la libération de la chaussure hors de la fixation, et un moyen de réglage mécanique 215, 225 ou électronique 215e, 225e du niveau de déclenchement dudit mécanisme de préhension 210, 220. Dans cet exemple, chaque moyen de réglage 215, 225, 215e, 225e est intégré dans un élément de la fixation, la butée 21 ou la talonnière 22.

Selon un mode de réalisation, schématisé aux figures 2 et 4, le mécanisme de préhension 210, 220 de la chaussure d'un élément de la fixation comprend une mâchoire destinée à être en contact avec la chaussure. La mâchoire est sollicitée par un moyen élastique, tel qu'un ressort, de manière à maintenir un contact entre la mâchoire et la chaussure. La mâchoire est mobile et peut être positionnée de sorte que la chaussure puisse ne plus être retenue par la mâchoire. Dans cette configuration, la chaussure peut se libérer de la fixation. La fixation est alors déclenchée. Le niveau de déclenchement du mécanisme de préhension est défini par la raideur du moyen élastique. Dans cet exemple, le moyen de réglage du niveau de déclenchement du mécanisme de préhension est alors un moyen mécanique permettant de modifier la raideur du moyen élastique. Ainsi, le moyen de réglage modifie la précontrainte du moyen élastique. Ce peut être une simple vis. Le moyen de réglage 215, 225 est actionné par un actionneur 51, 52 qui peut être intégré dans un élément de la fixation 21, 22, comme représenté à la figure 2, ou déporté de la fixation 2, comme représenté à la figure 4.

Selon un autre mode de réalisation, schématisé à la figure 3, le mécanisme de préhension 210, 220 de la chaussure d'un élément de la fixation comprend également une mâchoire destinée à être en contact avec la chaussure. De même, la mâchoire bascule entre une configuration en prise avec la chaussure et une configuration pour laquelle la chaussure peut être libérée de la mâchoire. Dans cet exemple, la mâchoire n'est pas sollicitée par un moyen élastique mais est maintenue en position enclenchée par un verrou. Le mécanisme de préhension intègre un capteur électronique ou électromécanique mesurant l'effort exercé par la chaussure sur la mâchoire. En fonction de la valeur mesurée, le mécanisme de préhension pilote le verrou afin de permettre le basculement de la mâchoire vers sa position déclenchée. Dans ce cas, le moyen de réglage du niveau de déclenchement du mécanisme de préhension est un moyen électronique 215e, 225e permettant de modifier la consigne de déclenchement associée au traitement de la mesure du capteur électronique ou électromécanique.

Comme nous l'avons énoncé, un objectif est notamment de réduire le temps nécessaire à un skiman pour servir le client d'un organisme de location de matériels de ski. Lorsqu'un client souhaite louer du matériel de glisse, il se rend généralement chez un loueur qui se trouve souvent en bas de pistes. Les clients se pressent généralement dans ce type d'établissement aux mêmes heures de la journée, ce qui induit une charge de travail temporairement intense pour chaque skiman de l'établissement et une frustration du client qui attend de pouvoir se lancer sur les pistes.

Certains clients possèdent déjà en partie leur équipement, et l'invention est, comme nous le verrons ci-après, également adaptée à ce cas particulier.

Une application visée de l'invention est de permettre de louer du matériel de glisse de la même façon que l'on loue une voiture, potentiellement en ayant plus qu'à récupérer, au lieu de la clé du véhicule, un équipement qui a été préparé pour être spécifiquement adapté à l'utilisateur.

Une application visée de l'invention est encore de permettre la location en libre-service de matériels de glisse aptes à se régler de façon autonome. Le client n'a ultimement plus qu'à sélectionner les différents éléments de son équipement, à les récupérer et à les rapprocher les uns des autres, éventuellement d'une façon prédéterminée, pour que la fixation se règle automatiquement. Ce réglage assure notamment les fonctions de maintien et de déclenchement de la chaussure 4 par rapport à l'engin de glisse 3, associées généralement à l'utilisation d'un ensemble 1 fixation/chaussure/engin de glisse. Dès lors, un distributeur automatique de matériels de glisse peut suffire, en dehors de toute intervention d'un skiman.

A cette fin, le procédé 1000 selon le premier aspect de l'invention peut comprendre les étapes suivantes :
- récupérer 1050, à l'aide d'un dispositif de traitement numérique 71, 25, 742, au moins un paramètre relatif à un utilisateur,
- traiter 1100, à l'aide d'un dispositif de traitement numérique 71, 25, 742, ledit au moins un paramètre relatif à l'utilisateur, pour en déduire au moins un paramètre de réglage de la fixation 2 et
- réaliser 1200 au moins une action de réglage de la fixation 2 en fonction dudit au moins un paramètre de réglage de la fixation 2.

Parmi ladite au moins une action à réaliser 1200, l'on peut compter, de façon alternative ou combiner entre elles, chaque alternative ou combinaison correspondant à un mode de réalisation particulier de l'invention, les actions suivantes, réalisée(s) à l'aide d'un dispositif de traitement numérique 71, 25, 742 :
- piloter au moins un actionneur 51 configuré pour agir sur un moyen de réglage mécanique 215 du mécanisme de préhension 210 de la chaussure 4 associé à la butée 21 afin de régler le niveau de déclenchement dudit mécanisme de préhension 210 selon ledit au moins un paramètre de réglage de la fixation 2,
- piloter au moins un actionneur 52 configuré pour agir sur un moyen de réglage mécanique 225 du mécanisme de préhension 220 de la chaussure 4 associé à la talonnière 22 afin de régler le niveau de déclenchement dudit mécanisme de préhension 220 selon ledit au moins un paramètre de réglage de la fixation 2, et
- piloter au moins un actionneur 53 configuré pour agir sur le moyen de réglage 235 d'un mécanisme de réglage 230 de l'agencement des éléments de la fixation 2 afin de régler la position d'au moins l'une parmi la butée 21 et la talonnière 22 selon ledit au moins un paramètre de réglage.

Comme cela est décrit en détails plus bas, on entend ici par « actionneurs » 5 des outils motorisés de réglage, chaque actionneur 51, 52, 53 étant propre à être piloté par un dispositif de traitement numérique 71, 25, 742. Un actionneur peut être déporté de la fixation 2, comme illustré dans les figures 4 et 5, ou, alternativement, intégré dans la fixation 2, comme illustré dans les figures 2 et 3.

Dans ce dernier cas, ledit au moins un actionneur 51, 52, 53 peut être un composant d'au moins un élément 21, 22 (butée/talonnière) de la fixation 2. Un actionneur peut être un moteur électrique qui peut être directement asservi par un module électronique intégré. Ainsi, le procédé 1000 permet de piloter le moteur électrique, le cas échéant via une commande transmise à son module électronique, pour configurer le mécanisme de préhension 210, 220 (par exemple à l'aide d'un capteur d'effort ou d'un détecteur de position). Pour régler le niveau de déclenchement dudit mécanisme de préhension 210, 220, le moteur électrique agit sur un moyen de réglage mécanique 215, 225 dudit mécanisme de préhension 210, 220. Chaque moyen de réglage 215, 225 constitue généralement une partie du mécanisme de préhension correspondant 210, 220.

En complément ou en alternative, le mécanisme de réglage 230 de l'écartement entre la butée et la talonnière ou du positionnement longitudinale d'au moins l'une parmi la butée 21 et la talonnière 22 sur l'engin de glisse 3 peut être actionné par un moyen de réglage 235 piloté par un moteur électrique qui peut être directement asservi par un module électronique intégré. Le procédé 1000 permet de piloter le moteur électrique, le cas échéant via une commande transmise à son module électronique, agissant sur le moyen de réglage 235 (par exemple à l'aide d'un capteur d'effort ou d'un détecteur de position) du mécanisme de réglage 230. Le moyen de réglage 235 constitue généralement une partie du mécanisme de réglage 230.

Avantageusement, l'alimentation du moteur électrique servant d'actionneur 51, 52, 53 est également intégrée dans la fixation 2.

Selon un mode de réalisation, le module électronique du moteur électrique est inclus dans un dispositif de traitement numérique commun 25 de la fixation.

Ainsi, au moins l'un de ces réglages de la fixation évoqués précédemment peut être automatisé grâce au pilotage d'au moins un des actionneurs 51, 52, 53 par le dispositif de traitement numérique 71, 25, 742.

En alternative, parmi ladite au moins une action à réaliser 1200, l'on peut compter, de façon alternative ou combiner entre elles, chaque alternative ou combinaison correspondant à un mode de réalisation particulier de l'invention, les actions suivantes, réalisée(s) à l'aide d'un dispositif de traitement numérique 71, 25, 742 :
- configurer directement un moyen de réglage électronique 215e du mécanisme de préhension 210 de la chaussure 4 associé à la butée 21 afin de régler le niveau de déclenchement dudit mécanisme de préhension 210 selon ledit au moins un paramètre de réglage, et
- configurer directement un moyen de réglage électronique 225e du mécanisme de préhension 220 de la chaussure 4 associé à la talonnière 22 afin de régler le niveau de déclenchement dudit mécanisme de préhension 220 selon ledit au moins un paramètre de réglage.

Pour ces deux dernières alternatives, l'action à réaliser 1200 consiste à paramétrer un moyen de réglage électronique 215e, 225e d'un mécanisme de préhension 210, 220 pour que le niveau de déclenchement dudit mécanisme de préhension corresponde au paramètre de réglage souhaité. Ainsi, « configurer directement » équivaut au pilotage d'un module électronique intégré dans l'élément concerné de la fixation pour régler le niveau de déclenchement dudit mécanisme de préhension.

Lorsque le mécanisme de préhension 210, 220 est ici commandé par un moyen de réglage électronique 215e, 225e, il n'y a pas besoin d'actionneur complémentaire. Le réglage du niveau de déclenchement est réalisé directement en configurant/paramétrant le moyen de réglage électronique.

Dans toutes ces différentes variantes, le dispositif de traitement numérique 71, 25, 742 peut être logé dans un support intégré à la fixation ou déporté de la fixation. Selon un premier exemple, le dispositif de traitement numérique 71 peut être dans une unité centrale déportée de fixation, comme illustrée dans les figures 4 et 5. Selon un deuxième exemple, correspondant à un mode de réalisation particulier du premier exemple, le dispositif de traitement numérique 52 peut être un élément d'un émetteur 74, comme illustré dans la figure 7. Selon un troisième exemple, le dispositif de traitement numérique 25 peut être un élément intégré dans la fixation 2, comme illustré dans les figures 2 et 3.

Un dispositif de traitement numérique 71, 25, 742 peut être configuré pour réaliser l'une des actions susmentionnées. En alternative, un même dispositif de traitement numérique 71, 25, 742 peut être configuré pour réaliser plusieurs des actions susmentionnées, voire chacune d'entre elles.

Pour réaliser la première étape 1050 du procédé 1000, un mode de réalisation va maintenant être décrit et, plus particulièrement, comment récupérer au moins un paramètre relatif à un utilisateur comme défini précédemment.

Au moins un élément lisible 5, 6 d'identification et/ou de communication de données peut être associé à au moins un élément de l'ensemble de sorte à pouvoir être lu par un périphérique 72 relié au dispositif de traitement numérique 71 pour récupérer 1050 des informations, et notamment le paramètre relatif à l'utilisateur. De telles informations ou d'autres, éventuellement complémentaires, peuvent aussi être récupérées 1050 par le dispositif de traitement numérique 71 communiquant avec un émetteur, par exemple un dispositif de communication portable 73, tel qu'un smartphone, du client, ou un terminal portable utilisé par un salarié de l'organisme de location. De telles informations ou d'autres, éventuellement complémentaires, peuvent encore être récupérées 1050 par le dispositif de traitement numérique 71 communiquant avec un serveur distant en tant qu'émetteur. Au moins au regard du dispositif de traitement numérique 71, chaque récupération 1050 permet une saisie automatique d'informations. Pour autant, il n'est pas exclu que certains paramètres puissent être saisis ou modifiés de façon manuelle, par exemple par le skiman à l'aide d'un clavier d'ordinateur en tant que périphérique 72 du dispositif de traitement 71. Ces interfaces d'entrée avec le dispositif de traitement numérique 71 sont représentées à la figure 5.

L'association d'au moins un élément lisible 6 avec au moins un élément de l'ensemble peut être une solidarisation directe avec l'élément de l'ensemble ou une association de proximité. Dans le premier cas, l'élément lisible 6 peut être fixé solidairement à l'élément de l'ensemble. Dans le deuxième cas, l'élément lisible 6 peut être solidaire d'un emplacement où se trouve rangé l'élément de l'ensemble, par exemple un casier ou un rack.

Voici quelques modes de réalisation pour récupérer une information relative à la longueur de semelle, caractéristique déterminante pour régler l'écartement entre la butée et la talonnière. En effet, Il est important de récupérer la valeur réelle de la longueur de semelle pour effectuer un réglage correct de cet écartement. Or, avec l'usure ou de par les tolérances de fabrication, la longueur de la semelle peut varier par rapport à la longueur « théorique ». Aussi, en affectant une information sur la valeur réelle de la longueur de semelle à un élément lisible 6, on peut récupérer simplement et rapidement une information précieuse pour configurer la fixation.

L'information codée sur l'élément lisible 6 n'est pas nécessairement une valeur fixe correspondant à la valeur réelle paramètre relatif à l'utilisateur, ce peut être une adresse particulière d'une base de données. Dans ce dernier cas, l'information codée sur l'élément lisible est un pointeur qui permet, lorsqu'on consulte la base de données correspondante, de récupérer la valeur réelle du paramètre relatif à l'utilisateur. Cette configuration présente l'avantage de pouvoir modifier, simplement et rapidement, la valeur du paramètre relatif à l'utilisateur, sans avoir à générer un autre élément lisible 6. On peut donc ajuster cette valeur, uniquement informatiquement, en fonction de l'évolution du paramètre, comme ce peut être le cas pour la longueur de la semelle en cas d'usure, le poids ou la pratique du skieur... Ainsi, la valeur du paramètre relatif à l'utilisateur peut être directement codée sur l'élément lisible ou stockée dans une base de données dont l'adresse est codée sur l'élément lisible. Dans les deux cas, le paramètre relatif à l'utilisateur est codé par l'élément lisible 6, soit directement, soit indirectement.

Selon le premier mode de réalisation, et en référence à la figure 6, la chaussure 4 est équipée d'une puce RFID 61, en tant qu'élément lisible 6. Plus particulièrement, la puce RFID 61 est solidaire de la chaussure 4. Elle peut être attachée à la chaussure 4 à la façon d'une étiquette. Elle peut également avoir été intégrée, par exemple dès la fabrication de la chaussure, dans une partie de la chaussure 4, par exemple de sorte à être protégée de l'environnement. La puce RFID 61 est par exemple une puce RFID dite passive, pour diminuer les coûts associés, et notamment les coûts de déploiement de l'invention. La puce RFID 61 peut également être 'active' ; elle comprend alors potentiellement sa propre source d'alimentation en énergie électrique et peut communiquer, notamment de sa propre initiative, avec des équipements de communication compatibles de son environnement, et notamment avec une puce RFID qui serait associée physiquement à un autre élément de l'ensemble 1 fixation/chaussure/engin de glisse. L'invention s'étend également aux technologies dérivées au RFID, comme par exemple, la technologie NFC. Plus généralement, l'invention s'applique à une technologie de communication sans fil.

En alternative ou en complément, la chaussure 4 peut être équipée d'une représentation graphique de données numérique 62, telle qu'un code à barres ou un QR code, en tant qu'élément visible 6. Une telle représentation graphique 62 peut être reportée sur la chaussure 4, par exemple sur son côté orienté vers l'intérieur, pour être peu visible et ne pas impacter l'esthétique générale de la chaussure 4. Ce report peut comprendre le collage d'une étiquette sur lequel la représentation graphique 62 a été imprimée, aussi bien que l'impression de la représentation graphique 62 directement sur la chaussure.

La chaussure 4 a par exemple été choisie par le client d'un organisme de location, éventuellement avec les conseils du skiman, de préférence en fonction d'un paramètre relatif à l'utilisateur, et notamment en fonction du type de skieur qu'est l'utilisateur. Un paramètre correspondant peut donc être associé à l'élément lisible 6 solidaire de la chaussure 4.

La chaussure 4 peut également appartenir au skieur et l'élément lisible 6 peut avoir été associé à un ou plusieurs paramètres relatifs au propriétaire, par exemple dès l'achat de la chaussure. En alternative ou en complément, le propriétaire peut, éventuellement via une application téléchargeable sur un PC ou un smartphone, se connecter à un serveur distant (non représenté) pour renseigner ou modifier le ou les paramètres qui lui sont relatifs. Le serveur de données distant peut être interrogé par le dispositif de traitement 71 pour récupérer 1050 les informations qu'il stocke, et notamment le ou les paramètres relatifs au skieur.

En alternative ou en complément, l'élément lisible 6 peut avoir été associé à un ou plusieurs paramètres relatifs au skieur destiné à l'utiliser, préalablement à toute association entre la chaussure et un utilisateur donné. Par exemple, l'élément lisible peut avoir été programmé dès son intégration dans la chaussure 4. En effet, le seul fait que cette chaussure 4 puisse être à l'avenir choisie comme étant adaptée à un skieur, loueur ou propriétaire, peut à lui seul renseigner un paramètre relatif au skieur, et en particulier la longueur de semelle, le type de pratique et/ou le type de skieur et/ou la pointure de l'utilisateur.

Que le skieur loue ou possède la chaussure 4, le dispositif de traitement numérique 71 est ainsi rendu capable d'associer un élément lisible 6 solidaire de la chaussure 4, ou en lien avec celle-ci, avec un ou plusieurs paramètres relatifs au skieur afin de pouvoir le ou les récupérer 1050.

Pour récupérer une autre information relative à l'utilisateur, comme par exemple, sa pratique du ski ou un niveau de déclenchement, on peut associer l'information à un autre élément de l'ensemble fixation/chaussure/engin de glisse.

Le choix de l'engin de glisse 3 déjà équipé de la fixation 2 permet d'obtenir, par exemple, ce type de paramètres relatifs au skieur. La longueur des skis, par exemple, peut dépendre de la taille du skieur et/ou de son type de pratique. De même, le modèle de ski choisi informe sur la pratique : piste/hors-piste, loisir/compétition... Comme illustré sur la figure 5, un élément lisible 6 (RFID ou représentation graphique) peut être solidaire d'un ski 3 et/ou d'une fixation 2, ou associé au ski et/ou à la fixation, de sorte à pouvoir être lu par un périphérique 72 correspondant du dispositif de traitement 71.

Chaque élément lisible 6, peut être lu, à l'aide du périphérique 72 adapté. La lecture d'un ou plusieurs éléments lisibles permet de récupérer un ou plusieurs paramètres relatifs à un utilisateur, au niveau du dispositif de traitement numérique 71.

En conséquence, le périphérique 72 comprend l'un correspondant parmi un lecteur de puce RFID 61 ou une technologie dérivée et un lecteur de représentation graphique 62 de données numériques. Une lecture peut être réalisée sur chacun des différents éléments d'un même ensemble 1. Toutes les informations récupérées 1050 via des lectures successives réalisées sur un même ensemble 1 peuvent être regroupées, validées ou éventuellement corrigées par le skiman, par exemple, à l'aide du dispositif de traitement numérique 71. Une incompatibilité peut également être détectée automatiquement et l'utilisateur peut se voir inviter à porter son choix sur d'autres éléments compatibles entre eux.

En alternative ou en complément, et comme illustré sur la figure 5, le périphérique 72 du dispositif de traitement numérique 71 peut comprendre un module de communication, de préférence non filaire, par exemple par liaison radiofréquence.

Le module de communication peut permettre l'échange de données avec le serveur distant. Il peut également permettre de communiquer avec un dispositif de communication 73, par exemple de type smartphone, de l'utilisateur.

Dès lors, en complément ou en alternative au mode de fourniture de données par lecture d'un élément lisible 6, le ou les paramètres relatifs au skieur peuvent être fournis 1050 au dispositif de traitement numérique 71 par le serveur distant et/ou par le dispositif de communication 73 du client.

Outre les caractéristiques du matériel utilisé, il peut être nécessaire de récupérer d'autres paramètres relatifs à l'utilisateur correspondant à ses caractéristiques physiques.

Des caractéristiques physiques de l'utilisateur comme le poids, la taille, le diamètre de la tête de tibia, ou la pointure du skieur peuvent être pris en considération, notamment pour déterminer le niveau de déclenchement de la butée 21 et/ou de la talonnière 22 de la fixation 2. Pour répondre à cette possibilité, il est prévu qu'un périphérique 72 relié au dispositif de traitement numérique 71 puisse être un pèse-personne, un pédimètre, un scanner, une toise ou un pied à coulisse. Ces périphériques sont de préférence électroniques et aptes à transmettre le résultat d'une mesure correspondante au dispositif de traitement numérique 71, voire au serveur distant. Ces périphériques sont donc de préférence connectés, par exemple de façon filaire, au dispositif de traitement numérique 71 pour lui communiquer le poids de la personne pesée, la pointure de l'utilisateur, la taille de la personne toisée ou le diamètre de la tête de tibia telle que mesurée à l'aide du pied à coulisse. Le résultat de chaque mesure peut être associé automatiquement à l'utilisateur via le dispositif de traitement numérique 71.

Une deuxième étape 1100 du procédé consiste à traiter au moins un paramètre relatif à l'utilisateur, recueilli lors de l'étape précédente 1050, pour en déduire un paramètre de réglage de la fixation. Pour cela, le dispositif de traitement numérique 71, 25, 742 traite au moins un paramètre relatif à l'utilisateur pour définir un paramètre de réglage d'au moins l'un parmi un mécanisme de préhension 210 de la butée 21, un mécanisme de préhension 220 de la talonnière 22 et un mécanisme de réglage 230 de l'écartement entre la butée et la talonnière et/ou de la position de la fixation 2 sur l'engin de glisse 3.

Ce traitement 1100 peut impliquer des étapes de calculs réalisées par le dispositif de traitement numérique 71, 25, 742.

En alternative ou en complément, ce traitement 1100 peut impliquer des tableaux de sélection ou de correspondance préétablis. De tels tableaux de correspondance peuvent avoir été établis en respect de normes prévues notamment à cet effet. Les paramètres relatifs au skieur peuvent être autant de données d'entrée dans un ou plusieurs de ces tableaux. En sortie, de tels tableaux peuvent renvoyer diverses informations, et notamment ledit au moins un paramètre de réglage de la fixation 2, tel qu'une valeur de consigne de l'écartement entre la butée 21 et la talonnière 22 de la fixation 2, une valeur consigne de la position longitudinale de la fixation 2 sur l'engin de glisse 3 en fonction de la pratique de ski souhaitée, et une valeur de consigne du niveau de déclenchement de la fixation 2. Notons ici que cette dernière peut comprendre une valeur de consigne du niveau de déclenchement de la butée 21 et/ou une valeur de consigne du niveau de déclenchement de la talonnière 22.

Les tableaux de correspondance peuvent en outre être prévus pour renvoyer directement :
- une valeur de consigne d'un couple de serrage exercé sur une vis constitutive d'un moyen de réglage 215, 225, 235 d'un au moins des mécanismes de préhension 210, 220, et/ou du mécanisme de réglage 230 par l'actionneur 51, 52, 53 correspondant, et/ou
- une valeur de consigne d'un nombre de tour de vissage réalisé sur une vis constitutive d'un moyen de réglage 215, 225, 235 d'au moins un des mécanismes de préhension 210, 220, et/ou du mécanisme de réglage 230 par l'actionneur 51, 52, 53 correspondant ; le nombre de tour étant le cas échéant calculé depuis une position nominale de la vis, cette position étant potentiellement elle-même renvoyée par les tableaux de correspondance.

Selon une alternative, la valeur de consigne du couple de serrage et/ou la valeur de consigne du nombre de tour de vissage peuvent être calculées par le dispositif de traitement numérique 71, 25, 742, directement en fonction des paramètres relatifs à l'utilisateur qui ont été récupérés 1050 et/ou indirectement en fonction des informations renvoyées par les tableaux de correspondance et sélectionnées en fonction des paramètres relatifs à l'utilisateur.

La valeur de consigne de l'écartement entre la butée 21 et la talonnière 22 de la fixation 2 peut être déterminée, directement ou indirectement. Dans le cas d'une détermination directe, le traitement 1100 par le dispositif de traitement numérique 71, 25, 742 consiste uniquement à affecter la valeur de consigne récupérée au paramètre de réglage correspondant ; la valeur de consigne étant par exemple récupérée 1050 par simple lecture de l'élément lisible 6 de la chaussure 4. Dans le cas d'une détermination indirecte, le ou les paramètres qui ont été récupérés 1050 par lecture de l'élément lisible 6 de la chaussure 4 et/ou de l'engin de glisse 3 équipé de la fixation 2 ne comprennent pas la valeur de consigne de l'écartement, mais permettent au dispositif de traitement 71, 25, 742 de la déterminer. Par exemple, un identifiant de la chaussure 4 a été récupéré 1050, qui est associé sur le serveur de données distant à une valeur de consigne de l'écartement. Dès lors, le dispositif de traitement 71, 25, 742 peut par exemple interroger automatiquement le serveur distant pour récupérer la valeur de consigne associée à l'élément lisible 6 qui vient d'être lu.

La valeur de l'écartement ne dépend a *priori* que du choix de la chaussure 4. Au contraire, le réglage DIN dépend quant à lui d'au moins un paramètre relatif à l'utilisateur pour un ensemble 1 donné. Il peut notamment être déterminé par le dispositif de traitement 71, 25, 742 suivant l'une ou l'autre des méthodes de réglage dites du poids et de la largeur du tibia.

Le réglage DIN du niveau de déclenchement de la fixation 2, voire de la butée 21 et/ou de la talonnière 22, peut requérir de visser ou dévisser une vis de réglage, constituant un élément du moyen de réglage 215, 225, à l'aide de l'un des actionneurs 51, 52. Une telle vis de réglage peut plus particulièrement exercer une compression variable sur un ressort de déclenchement du mécanisme de préhension 210, 220 de la butée 21 et/ou de la talonnière 22. Dès lors, le pilotage de l'actionneur 51, 52 peut être asservi à une mesure d'un couple de serrage exercé sur la vis de réglage du moyen de réglage 215, 225 du mécanisme de préhension 210, 220, par l'actionneur 51, 52 correspondant. En alternative ou en complément, le pilotage 1200 de chaque actionneur 51, 52 peut être asservi à une mesure d'un nombre de tour de vissage réalisé sur la vis de réglage du moyen de réglage 215, 225 du mécanisme de préhension 210, 220 correspondant, par l'actionneur 51, 52 ; le nombre de tour est le cas échéant calculé depuis une position nominale de la vis de serrage. Ces modes d'asservissement sont relativement aisés à mettre en œuvre du fait de la normalisation des équipements et de leurs procédures de réglage. Cependant, l'invention peut être mise en œuvre en dehors de toute considération pour d'éventuelles normalisations. En effet, un étalonnage préalable suffirait à faire correspondre couple de serrage et/ou nombre de tour de vis avec une valeur de niveau de déclenchement.

Une troisième étape 1200 du procédé 1000 consiste à engager une action pour régler la fixation en utilisant le paramètre de réglage recueilli lors de l'étape précédente 1100.

Ainsi, selon un mode de réalisation, sur la base d'un paramètre de réglage déduit par le dispositif de traitement numérique 71, 25, 742 à partir du ou des paramètres relatifs à l'utilisateur, le dispositif de traitement numérique 71, 25, 742 est apte à piloter un des actionneurs 51, 52, 53 permettant d'agir sur un moyen de réglage 215, 225 d'un des mécanismes de préhension 210, 220 ou sur un moyen de réglage 235 du mécanisme de réglage 230 correspondant.

Par exemple, la butée 21 intègre un mécanisme de préhension 210 et un moyen de réglage 215 permettant d'ajuster l'effort de déclenchement latéral de la butée et, en conséquence, de la fixation. L'actionneur 51 interagit avec ce moyen de réglage 215 pour régler le premier seuil de déclenchement souhaité du mécanisme de préhension 210. La talonnière 22 intègre un mécanisme de réglage 220 et un moyen de réglage 225 permettant d'ajuster l'effort de déclenchement vertical de la talonnière et, en conséquence, de la fixation. L'actionneur 52 interagit avec ce moyen de réglage 225 pour régler le deuxième seuil de déclenchement souhaité du mécanisme de préhension 220. Le mécanisme de réglage 230 permet d'ajuster la position longitudinale de la butée 21 et la position longitudinale de la talonnière 22 ce qui permet de régler l'écartement entre ces deux éléments et, le cas échéant, également la position longitudinale de la fixation, c'est-à-dire, la position longitudinale de l'ensemble butée 21 / talonnière 22, sur l'engin de glisse 3. L'actionneur 53 interagit avec un moyen de réglage 235 du mécanisme de réglage 230 pour régler la configuration souhaitée de la fixation.

Selon un second aspect, l'invention porte sur un système 0.

Selon un premier exemple, le système 0 comprend plus particulièrement, en tant qu'actionneurs 51, 52, 53, des moteurs électriques qui sont déportés et distincts de la fixation 2. De tels actionneurs sont illustrés sur les figures 4 et 5.

Ce type d'actionneurs 51, 52, 53 est par exemple agencé relativement à un banc de réglage 8 sur lequel l'engin de glisse équipé de la fixation est destiné à être posé, de sorte que chacun des actionneurs 51, 52, 53 se situe en vis-à-vis d'un moyen de réglage 215, 225, 235 d'un mécanisme de préhension 210, 220 ou de réglage 230 correspondant. Des tels actionneurs 51, 52, 53 peuvent servir successivement au réglage de différentes fixations, en plus de servir à des réglages successifs d'une même fixation.

En référence à la figure 4, un actionneur 53 peut être prévu pour agir sur un moyen de réglage 235 d'un mécanisme de réglage 53 situé au milieu de la fixation 2, sur une plaque 23 joignant la butée 21 et la talonnière 22 de la fixation 2. Ce mécanisme de réglage 53 permet de fixer l'écartement entre la butée 21 et la talonnière 22 de la fixation 2. Deux autres actionneurs 51, 52 sont prévus de part et d'autre de la fixation 2 pour venir en vis-à-vis des vis de réglage des moyens de réglages 215, 225 agissant sur les ressorts de déclenchement des mécanismes de préhension 210, 220 respectivement de la butée 21 et de la talonnière 22.

Afin de permettre à chaque actionneur 51, 52, 53 de fonctionner, le système 0 comprend une alimentation en énergie électrique de chaque actionneur.

Selon un autre mode de réalisation, la fixation 2 comprend, en tant qu'actionneurs 51, 52, 53, des moteurs électriques intégrés dans la butée 21, dans la talonnière 22 et éventuellement dans au moins une plaque 23 reliant au moins l'une parmi la butée 21 et la talonnière 22 de la fixation 2 à l'engin de glisse 3. La fixation 2 selon le deuxième mode de réalisation de l'invention est illustrée sur la figure 2. Chacun des moteurs électriques est configuré pour agir directement sur les moyens de réglage 215, 225 du mécanisme de préhension 210, 220 associé à l'élément 21, 22 de la fixation 2 auquel le moteur électrique est intégré. Au moins deux de ces moteurs électriques 51, 52 sont plus particulièrement agencés au niveau des ressorts de déclenchement des mécanismes de préhension 210, 220 de la butée 21 et de la talonnière 22 de la fixation 2. Chaque moteur électrique peut être configuré conjointement avec un module électronique le contrôlant selon des instructions reçues depuis le dispositif de traitement numérique 25. Ainsi, le moteur électrique constituant un actionneur permet le réglage DIN de l'élément associé 21, 22 de la fixation.

Dans cet exemple, l'alimentation en énergie électrique peut être déportée et amovible de l'actionneur 51, 52, 53 qu'elle est destinée à alimenter. La fixation 2 peut comprendre un port de connexion en énergie électrique pour connecter électriquement la fixation 2 avec l'alimentation. En référence à la figure 5, elle peut en outre être agencée dans un banc de réglage 8 sur lequel est destiné à être posé l'engin de glisse 3 équipé de la fixation 2 à régler. Auquel cas, le simple positionnement correct de l'engin de glisse équipé sur le banc de réglage 8 permet d'assurer une connexion électrique entre d'une part l'alimentation électrique et les actionneurs. En variante, au moins une source d'énergie électrique peut être embarquée dans l'engin de glisse équipé, par exemple dans la fixation 2, pour alimenter en énergie électrique les modules électroniques et les moteurs électriques.

Selon un mode de réalisation, l'actionneur 53 permettant le réglage de l'écartement entre la butée 21 et la talonnière 22 de la fixation 2 et/ou de la position longitudinale de la fixation 2 sur l'engin de glisse 3 est déporté et distinct du mécanisme de réglage 230 associé.

En alternative aux exemples illustrés sur les figures 2 et 4, un même actionneur peut interagir avec plusieurs moyens de réglage 215, 225, 235 des mécanismes de préhension 210, 220 ou de réglage 230. Autrement dit, un seul actionneur 53 est apte à être cinématiquement lié à au moins deux moyens de réglage 215, 225, 235 de mécanismes 210, 220, 230 supportés par des éléments 21, 22, 23 de la fixation 2.

Par exemple, un des actionneurs 51, 52, 53 ou l'engin de glisse équipé de la fixation se déplace relativement entre eux, c'est-à-dire entre l'actionneur et l'engin de glisse équipé, après le réglage d'au moins un élément 21, 22 de la fixation.

L'invention concerne également un procédé de réglage d'une fixation comprenant une étape consistant à piloter le déplacement d'un actionneur 51, 52, 53 ou l'engin de glisse équipé de la fixation de sorte que l'actionneur puisse être connecté à au moins deux moyens de réglage 215, 225, 235 de mécanismes 210, 220, 230 supportés par des éléments 21, 22, 23 de la fixation 2.

Les figures 8 et 9 illustrent d'autres modes de réalisation de système de réglage 10, 30 d'une fixation 2 utilisant un seul actionneur 53 pour le réglage d'au moins deux moyens de réglage 215, 225, 235 de mécanismes 210, 220, 230 supportés par des éléments 21, 22, 23 de la fixation 2.

La figure 8 décrit le schéma fonctionnel d'un exemple de système de réglage 10 pouvant être intégré à un engin de glisse.

Dans cet exemple, un même actionneur 53 est apte à agir sur trois mécanismes de réglage 111, 112 et 121.

L'actionneur 53, tel qu'un moteur électrique, est accouplé à deux roues dentées 11, 12 grâce à un organe de connexion 13.

La première roue dentée 11 coopère avec deux roues dentées complémentaires 1111, 1121. La deuxième roue dentée 12 coopère avec une roue dentée complémentaire 1211. Chaque roue dentée complémentaire 1111, 1121, 1211 constitue l'élément d'entrée d'un mécanisme de réglage 111, 112 et 121.

Nous allons commencer par décrire le mécanisme de réglage 111 permettant d'agir sur le moyen de réglage 215 du mécanisme de préhension 210 de la butée 21.

La roue dentée complémentaire 1111 est accouplée à une première extrémité d'un arbre 1112 grâce à un accouplement 1113 piloté par un module électronique. L'accouplement est par exemple un électrofrein. Une roue dentée 1114 est couplée à l'arbre 1112, au niveau de sa deuxième extrémité, par une liaison de type glissière de sorte à pouvoir coulisser le long de l'arbre 1112. Une courroie 1115 est en prise avec la roue dentée 1114 et avec une roue dentée 1116 connectée directement au moyen de réglage 215 du mécanisme de préhension 210 de la butée 21. Par ailleurs, la roue dentée 1114 est solidaire en translation avec le châssis de la butée 21 de sorte que la translation de la butée 21 le long de l'engin de glisse entraine le coulissement de la roue dentée 1114 le long de l'arbre 1112.

Ainsi, en activant l'accouplement 1113, on relie cinématiquement l'actionneur 53 au moyen de réglage 215 du mécanisme de préhension 210 de la butée 21. Dès lors, en faisant tourner le moteur 53 dans un sens ou dans l'autre, on peut ajuster la valeur de réglage du mécanisme de préhension 210.

Le mécanisme de réglage 112 permettant d'agir sur le moyen de réglage 225 du mécanisme de préhension 220 de la talonnière 22 présente une cinématique analogue.

La roue dentée complémentaire 1121 est accouplée à une première extrémité d'un arbre 1122 grâce à un accouplement 1123 piloté par un module électronique. L'accouplement est par exemple un électrofrein. Une roue dentée 1124 est couplée à l'arbre 1122, au niveau de sa deuxième extrémité, par une liaison de type glissière de sorte à pouvoir coulisser le long de l'arbre 1122. Une courroie 1125 est en prise avec la roue dentée 1124 et avec une roue dentée 1126 connectée directement au moyen de réglage 225 du mécanisme de préhension 220 de la talonnière 22. Par ailleurs, la roue dentée 1124 est solidaire en translation avec le châssis de la talonnière 22 de sorte que la translation de la talonnière 22 le long de l'engin de glisse entraine le coulissement de la roue dentée 1124 le long de l'arbre 1122.

Ainsi, en activant l'accouplement 1123, on relie cinématiquement l'actionneur 53 au moyen de réglage 225 du mécanisme de préhension 220 de la talonnière 22. Dès lors, en faisant tourner le moteur 53 dans un sens ou dans l'autre, on peut ajuster la valeur de réglage du mécanisme de préhension 220.

Le troisième mécanisme de réglage 121 permet d'agir sur le moyen de réglage 235 de l'agencement des éléments 21, 22 de la fixation 2 par rapport à l'engin de glisse 3.

La roue dentée complémentaire 1211 est accouplée à une première extrémité d'un premier arbre fileté 1212 grâce à un accouplement 1213 piloté par un module électronique. L'accouplement est par exemple un électrofrein. Le châssis de la talonnière 22, guidé en translation par rapport à l'engin de glisse 3, est également couplé au premier arbre fileté 1212, au niveau de sa partie médiane, par une liaison 1214 de type vis-écrou de sorte à pouvoir se translater le long du premier arbre fileté 1212 dans un sens ou l'autre, en fonction du sens de rotation du premier arbre fileté 1212. La deuxième extrémité du premier arbre fileté 1212 est accouplée à une première extrémité d'un deuxième arbre fileté 1216 grâce à un organe de jonction 1215. Le filetage du deuxième arbre fileté 1216 est inversé par rapport au filetage du premier arbre fileté 1212. Le châssis de la butée 21, guidé en translation par rapport à l'engin de glisse 3, est également couplé au deuxième arbre fileté 1216, au niveau de sa partie médiane, par une liaison 1217 de type vis-écrou de sorte à pouvoir se translater le long du deuxième arbre fileté 1216 dans un sens ou l'autre, en fonction du sens de rotation du deuxième arbre fileté 1216. Ainsi, du fait que les filetages des arbres filetés 1212 et 1216 soient inversés, la rotation de ces arbres filetés dans le même sens entraine le déplacement de la butée 21 dans un sens opposé au déplacement de la talonnière 22.

Ainsi, en activant l'accouplement 1213, on relie cinématiquement l'actionneur 53 au moyen de réglage 235 de l'agencement des éléments 21, 22 de la fixation 2 par rapport à l'engin de glisse 3. Dès lors, en faisant tourner le moteur 53 dans un sens ou dans l'autre, on peut écarter ou rapprocher la butée 21 de la talonnière 22. Cela permet d'ajuster la distance séparant ces deux éléments 21, 22 de la fixation 2. On notera que le déplacement de ces éléments 21, 22 entraine également le déplacement des roues dentées 1114, 1124 des deux précédents mécanismes de réglage 111, 112.

Dans cet exemple, les arbres filetés 1212 et 1216 peuvent être alignés selon une direction parallèle à l'axe longitudinal de l'engin de glisse 3 et être disposés entre l'engin de glisse 3 et les éléments 21, 22 de la fixation. Par ailleurs, les arbres 1112, 1122 sont positionnés, transversalement, de part et d'autre des arbres filetés 1212 et 1216 et également entre l'engin de glisse 3 et les éléments 21, 22 de la fixation. Les arbres filetés 1212, 1216, 1112 et 1122 sont sensiblement parallèles.

Cette construction propose un système de réglage intégré à l'engin de glisse, ce qui permet un réglage de la fixation avec un minimum d'intervention du skiman. L'actionneur 53 peut être fixé sur le ski 3 avec une alimentation électrique autonome ou externe. Pour ne pas trop alourdir l'engin de glisse, l'actionneur 53 peut être dissocié de l'engin de glisse 3. Il suffit alors de connecter le moteur au système au niveau de l'organe de connexion 13. Alternativement, on peut envisager une connexion à d'autres emplacements de la chaine cinématique, par exemple, après les accouplements 1113, 1123, 1213. En ayant un actionneur déporté, cela permet d'améliorer la fiabilité du système car, en étant embarqué sur l'engin de glisse, l'actionneur est exposé à toutes les contraintes climatiques que subit l'engin de glisse et notamment le froid et l'humidité, conditions susceptibles de dégrader l'actionneur.

L'invention n'est pas limitée à ce mode de réalisation de système intégré. On peut envisager d'autres cinématiques et modes de réalisation utilisant un actionneur pour le réglage d'au moins deux moyens de réglage 215, 225, 235. On peut avoir des liaisons par engrenages, par courroies dentées ou planes, par chaine. On peut utiliser des vérins, des renvois d'angles.

La figure 9 décrit schéma fonctionnel d'un exemple d'un système de réglage 30 dissocié de l'engin de glisse.

Dans cet exemple, un même actionneur 53 est apte à agir sur trois mécanismes de réglage 311, 312 et 321.

L'actionneur 53, tel qu'un moteur électrique, est accouplé à une roue dentée conique 31.

La roue dentée conique 11 coopère avec deux roues dentées coniques complémentaires 3111, 3121. Chaque roue dentée conique complémentaire 3111, 312, constitue l'élément d'entrée d'un mécanisme de réglage 311, 312.

Nous allons commencer par décrire le mécanisme de réglage 311 permettant d'agir sur le moyen de réglage 215 du mécanisme de préhension 210 de la butée 21.

La roue dentée conique complémentaire 3111 est accouplée à une première extrémité d'un arbre 3112 grâce à un accouplement 3113 piloté par un module électronique. L'accouplement est par exemple un électrofrein. Une roue dentée 3114 est fixée sur l'arbre 1112, au niveau de sa deuxième extrémité. La roue dentée 3114 est en prise avec une roue dentée 3115 positionnée et guidée par un châssis 32 du dispositif de réglage externe. Un embout 3116 est monté coulissant par rapport à l'axe de la roue dentée 3115 et est solidaire en rotation de celle-ci par une liaison de type glissière. Une extrémité de l'embout 3116 porte un connecteur 3117 destinée à se connecter avec le moyen de réglage 215 du mécanisme de préhension 210 de la butée 21.Pour maintenir le connecteur 3117 en prise avec le moyen de réglage 215, l'embout comprend un moyen de maintien 3118. Ce moyen de maintien peut être un ressort poussant l'embout 3116 en direction du moyen de réglage 215. Alternativement, ce peut être un aimant, placé dans le connecteur 3117, interagissant avec une interface femelle du moyen de réglage 215.

Ainsi, en activant l'accouplement 3113, on relie cinématiquement l'actionneur 53 au moyen de réglage 215 du mécanisme de préhension 210 de la butée 21. Dès lors, en faisant tourner le moteur 53 dans un sens ou dans l'autre, on peut ajuster la valeur de réglage du mécanisme de préhension 210.

Le mécanisme de réglage 312 permettant d'agir sur le moyen de réglage 225 du mécanisme de préhension 220 de la talonnière 22 présente une cinématique analogue.

La roue dentée conique complémentaire 3121 est accouplée à une première extrémité d'un arbre 3122 grâce à un accouplement 3123 piloté par un module électronique. L'accouplement est par exemple un électrofrein. Une roue dentée 3124 est fixée sur l'arbre 1122, au niveau de sa deuxième extrémité. La roue dentée 3124 est en prise avec une roue dentée 3125 positionnée et guidée par un châssis 32 du dispositif de réglage externe. Un embout 3126 est monté coulissant par rapport à l'axe de la roue dentée 3125 et est solidaire en rotation de celle-ci par une liaison de type glissière. Une extrémité de l'embout 3126 porte un connecteur 3127 destiné à se connecter avec le moyen de réglage 225 du mécanisme de préhension 220 de la talonnière 22.Pour maintenir le connecteur 3127 en prise avec le moyen de réglage 225, l'embout comprend un moyen de maintien 3128. Ce moyen de maintien peut être un ressort poussant l'embout 3126 en direction du moyen de réglage 225. Alternativement, ce peut être un aimant, placé dans le connecteur 3127, interagissant avec une interface femelle du moyen de réglage 225.

Ainsi, en activant l'accouplement 3123, on relie cinématiquement l'actionneur 53 au moyen de réglage 225 du mécanisme de préhension 220 de la talonnière 22. Dès lors, en faisant tourner le moteur 53 dans un sens ou dans l'autre, on peut ajuster la valeur de réglage du mécanisme de préhension 220.

Le troisième mécanisme de réglage 321 permet d'agir sur le moyen de réglage 235 de l'agencement des éléments 21, 22 de la fixation 2 par rapport à l'engin de glisse 3.

L'actionneur 53 est ici couplé à une première extrémité d'un arbre de liaison 3210 grâce à un accouplement 3213 piloté par un module électronique. L'accouplement est par exemple un électrofrein. La deuxième extrémité de l'arbre de liaison 3210 comprend un connecteur 3211 destiné à se connecter au moyen de réglage 325 de l'agencement des éléments 21, 22 de la fixation 2 par rapport à l'engin de glisse 3. Le connecteur 3211 actionne ainsi un renvoi d'angle 3215 à pignons coniques qui fait tourner deux arbres filetés 3212 et 3216 dans des sens contraires. Le châssis de la talonnière 22, guidé en translation par rapport à l'engin de glisse 3, est également couplé au premier arbre fileté 3212, au niveau de sa partie médiane, par une liaison 3214 de type vis-écrou de sorte à pouvoir se translater le long du premier arbre fileté 3212 dans un sens ou l'autre, en fonction du sens de rotation du premier arbre fileté 3212. Le châssis de la butée 21, guidé en translation par rapport à l'engin de glisse 3, est également couplé au deuxième arbre fileté 3216, au niveau de sa partie médiane, par une liaison 3217 de type vis-écrou de sorte à pouvoir se translater le long du deuxième arbre fileté 3216 dans un sens ou l'autre, en fonction du sens de rotation du deuxième arbre fileté 3216. Le filetage du deuxième arbre fileté 3216 est dans le même sens que le filetage du premier arbre fileté 3212. Ainsi, du fait que les arbres filetés 3212, 3216 tournent dans des sens opposés, l'actionnement du renvoi d'angle 3215 par le connecteur 3211 entraine le déplacement de la butée 21 dans un sens opposé au déplacement de la talonnière 22.

Ainsi, en activant l'accouplement 3213, on relie cinématiquement l'actionneur 53 au moyen de réglage 235 de l'agencement des éléments 21, 22 de la fixation 2 par rapport à l'engin de glisse 3. Dès lors, en faisant tourner le moteur 53 dans un sens ou dans l'autre, on peut écarter ou rapprocher la butée 21 de la talonnière 22. Cela permet d'ajuster la distance séparant ces deux éléments 21, 22 de la fixation 2.

Cette construction propose un système de réglage externe à l'engin de glisse, ce qui permet d'alléger l'engin de glisse et d'être davantage polyvalent et compatible avec différents types de fixation. Le skiman doit cependant effectuer quelques opérations pour pouvoir connecter le dispositif de réglage avec les interfaces des mécanismes de réglage 215, 225 et 235 de la fixation.

L'invention n'est pas limitée à ce mode de réalisation de système déporté. On peut envisager d'autres cinématiques et modes de réalisation utilisant un actionneur pour le réglage d'au moins deux moyens de réglage 215, 225, 235. On peut avoir des liaisons par engrenages, par courroies dentées ou planes, par chaine. On peut utiliser des vérins, des renvois d'angles.

L'invention concerne également un procédé de réglage d'une fixation comprenant une étape consistant à piloter des accouplements 1113, 1123, 1213, 3113, 3123, 3213 et un actionneur 53 de sorte que l'actionneur puisse être cinématiquement lié à au moins deux moyens de réglage 215, 225, 235 de mécanismes 210, 220, 230 supportés par des éléments 21, 22, 23 de la fixation 2.

A noter que le procédé et le système de réglage d'une fixation utilisant un seul actionneur pour le réglage d'au moins deux moyens de réglage 215, 225, 235 est peut être appliqué à un réglage automatique d'une fixation plus général, sans nécessairement avoir besoin de lire un puce RFID ou une représentation graphique.

Selon un mode de réalisation, deux puces RFID 61, ou d'une technologie dérivée, associées à des éléments potentiellement différents d'un même ensemble 1 fixation / chaussure / engin de glisse communiquent entre elles, de préférence de façon automatique, notamment du fait de leur mise en proximité, en particulier sur un banc de réglage 8. Cette communication entre puces RFID 61 peut être configurée notamment de telle sorte qu'elle aboutisse à une mise en commun des informations, éventuellement initialement différentes, stockées sur l'une et l'autre des deux puces RFID. De la sorte, la lecture d'une seule des deux puces RFID 61 permet de récupérer l'ensemble des paramètres relatifs à l'utilisateur.

Dans l'exemple illustré dans les figures 4 et 5, le système 0 comprend une unité centrale externe, déportée de la fixation, intégrant un dispositif de traitement numérique externe 71. Dans ce cas, le traitement 1100 du paramètre relatif à l'utilisateur pour en déduire au moins un paramètre de réglage de la fixation est réalisé par dispositif de traitement numérique externe 71.

Le dispositif de traitement numérique 71 peut être connecté à, ou ne faire qu'un avec, une caisse enregistreuse électronique. De la sorte, la récupération 1050 des paramètres relatifs à l'utilisateur et/ou la récupération des paramètres relatifs aux éléments de l'ensemble 1 peuvent par ailleurs servir à récupérer des données de facturation.

En alternative ou en complément à des moteurs électriques peuvent être utilisés des vérins hydrauliques et/ou des vérins pneumatiques.

En alternative ou en complément, au moins un module électronique de la fixation 2 peut comprendre dispositif de traitement numérique interne 25 et un moyen de communication pour communiquer avec le dispositif de traitement numérique externe 71 afin notamment de recevoir ledit au moins un paramètre de réglage de la fixation 2 et pouvoir régler le mécanisme de préhension 210, 220 ou de réglage 230 correspondant en conséquence. Chaque action est alors réalisée 1200 par transmission du ou des paramètres de réglage par le dispositif de traitement numérique externe 71 au dispositif de traitement numérique interne 25 du module électronique de la fixation 2. Ce dernier est configuré pour interpréter le ou les paramètres de réglage, reçus du dispositif de traitement numérique externe 71, comme une instruction de contrôle correspondante de l'alimentation en énergie électrique du moteur électrique correspondant. Dans ce cas, le traitement 1100 du paramètre relatif à l'utilisateur pour en déduire au moins un paramètre de réglage de la fixation est réalisé par dispositif de traitement numérique externe 71. Alternativement, le dispositif de traitement numérique interne 25 déduit un paramètre de réglage à partir d'un paramètre relatif à l'utilisateur reçu du dispositif de traitement numérique externe 71. Dans ce cas, le traitement 1100 du paramètre relatif à l'utilisateur pour en déduire au moins un paramètre de réglage de la fixation est réalisé par dispositif de traitement numérique interne 25. Ces deux options peuvent s'appliquer dans les deux modes de réalisation illustrés aux figures 2 et 3.

En référence à la figure 1, le procédé de réglage 1000 peut également comprendre une étape 1250 ultérieure consistant à vérifier si les valeurs de déclenchement (latéral et vertical) de la fixation 2 sont correctement réglées. Cette étape 1250 peut être réalisée via une machine utilisant un gabarit réglable qui vient s'enclencher dans la fixation 2. Alternativement, ce contrôle est effectué avec la chaussure 4 que va utiliser le skieur. Un exemple de ce type de machine de contrôle est le modèle « Speedtronic Pro™ » de Wintersteiger.

Une autre utilisation envisageable de l'invention consiste à permettre le réglage automatique de la fixation 2 sur activation d'un émetteur 74. Ce peut être en magasin ou en dehors du magasin. L'illustration d'un tel usage est le cas où deux skieurs veulent s'échanger leurs skis afin de les tester pour une descente.

Comme illustré à la figure 7, l'émetteur 74 peut comprendre un support de mémorisation 741 pouvant stocker des informations au niveau de l'émetteur et un dispositif de traitement numérique 742 pour pouvoir traiter les informations stockées. L'émetteur comprend également un moyen de communication permettant de recevoir et transmettre des informations, de manière non filaire, depuis ou vers d'autres dispositifs de traitement numérique 71, 25, notamment des dispositifs numériques permettant de piloter les actionneurs susmentionnés.

Pour réaliser ce réglage, il est préférable qu'un ou plusieurs moteurs électriques, en tant qu'élément des actionneurs 51, 52, 53, soient intégrés dans la fixation 2. Le skieur active alors l'émetteur 74 de sorte à commander le pilotage d'un ou plusieurs moteurs électriques, éventuellement via un ou plusieurs modules électroniques, de sorte à configurer la fixation 2 selon les paramètres de l'utilisateur. L'émetteur 74 peut alors être une télécommande sans fil, tel que décrit à la figure 7, ou un élément lisible 6 qui peut être détecté par un périphérique de la fixation 2 susceptible de transmettre, audit un ou plusieurs modules électroniques, une commande de pilotage du ou des moteurs électriques. Dans le deuxième cas, le périphérique peut être un lecteur de puce RFID ou d'une technologie dérivée intégré dans la fixation 2. Ainsi, lorsque l'utilisateur appuie sur un bouton d'activation du lecteur, celui-ci va détecter la puce RFID la plus proche et régler la fixation 2 en fonction des paramètres reçus de cette puce RFID. Pour permettre ce réglage, au moins un paramètre relatif à un utilisateur ou au moins un paramètre de réglage doit être enregistré sur un support de mémorisation de l'émetteur afin d'assurer le pilotage du ou des actionneurs de la fixation 2.

Alternativement, pour cette utilisation, il est avantageux d'utiliser un moyen de réglage électronique 215e, 225e pour régler le niveau de déclenchement d'un mécanisme de préhension 210, 220 d'un élément 21, 22 de la fixation. Ainsi, l'émetteur 74 permet d'agir directement sur le moyen de réglage électronique 215e, 225e en modifiant directement la valeur consigne de déclenchement.

En référence à la figure 1A, le procédé 1000 peut alors comprendre en outre, suite à l'étape de récupération 1050 d'au moins un paramètre relatif à un utilisateur, les étapes suivantes :
- Enregistrer 1065 le au moins un paramètre relatif à l'utilisateur sur un support de mémorisation 741 de l'émetteur 74, et
- Activer 1085 l'émetteur pour que le au moins un paramètre relatif à l'utilisateur soit transmis à un dispositif de traitement numérique 71, 25, 742, ce dernier étant, le cas échéant, au niveau d'un un actionneur 51, 52, 53 intégré à la fixation 2, et plus particulièrement dans un module électronique.

Dès lors, conformément à l'étape 1100, le dispositif de traitement numérique 71, 25, 742 traite le paramètre relatif à l'utilisateur, qu'il a obtenu de l'émetteur, pour en déduire le paramètre de réglage de la fixation.

Selon un mode de réalisation, le traitement 1100 d'un paramètre relatif à l'utilisateur pour en déduire un paramètre de réglage peut être réalisé au niveau de l'émetteur 74. Dans ce cas, c'est le dispositif de traitement numérique 742 interne à l'émetteur qui effectue cette opération de traitement 1100 à partir d'un paramètre relatif à l'utilisateur. Ainsi, le support de mémorisation 741 peut stocker des données concernant des paramètres relatifs à l'utilisateur et/ou des paramètres de réglage.

Selon une variante, l'émetteur peut intégrer des moyens permettant de récupérer directement au moins un paramètre relatif à l'utilisateur conformément à l'étape 1050 du procédé 1000. Par exemple, le moyen d'acquisition intégré à l'émetteur peut être un lecteur RFID ou d'une technologie dérivée ou optique.

En référence à la figure 1B, le procédé 1000 peut alors comprendre en outre, suite à l'étape de traitement 1100 d'au moins un paramètre relatif à un utilisateur, les étapes suivantes
- Enregistrer 1165 le au moins un paramètre de réglage sur un support de mémorisation 741 de l'émetteur 74, et
- Activer 1185 l'émetteur pour que le au moins un paramètre de réglage soit transmis à un dispositif de traitement numérique 71, 25, ce dernier étant le cas échéant au niveau d'un actionneur 51, 52, 53 intégré à la fixation 2, et plus particulièrement dans un module électronique.

Selon cette variante, l'émetteur 74 ne traite que des paramètres de réglage. Cela signifie que le traitement 1100 des paramètres relatifs à l'utilisateur est réalisé, préalablement à cette étape, par un autre dispositif de traitement numérique que celui 742 de l'émetteur.

Dans les modes de réalisation représentés aux figures 2 et 3, une information concernant des paramètres relatifs à l'utilisateur et/ou des paramètres de réglage est transmise à un dispositif de traitement numérique 25, interne à la fixation, par un dispositif de traitement 71 d'une unité centrale externe à la fixation. Alternativement, le dispositif de traitement numérique externe 71 peut être remplacé par le dispositif de traitement numérique 52 d'un émetteur 74.

La communication entre les dispositifs de traitement numérique 71, 25, 742 peut être filaire ou sans fil.

Le procédé 1000 et le système 0 selon les premier et deuxième aspects de l'invention permettent donc non seulement d'automatiser au moins en partie la récupération d'informations nécessaires aux réglages, mais encore de soulager le skiman de certaines des opérations de réglage d'une fixation 2 d'un ensemble 1 fixation/chaussure/engin de glisse. Potentiellement, le skiman a au plus en charge des manipulations de matériels pour les poser sur un banc de réglage 8 de façon adapté. Il peut aussi avoir à amener des périphériques de lecture du dispositif de traitement 71 à proximité des éléments lisibles 6 pour leur lecture automatique. Il peut encore avoir à effectuer une étape de contrôle 1250 du réglage de la fixation 2. Toutefois, les opérations de réglage du niveau de déclenchement de la fixation 2, les opérations de réglage de l'écartement entre la butée 21 et la talonnière 22 de la fixation 2 ou encore de la position longitudinale de la fixation 2 sur l'engin de glisse 3 peuvent être réalisées, de façon automatique, grâce au procédé et au système selon les premier et deuxième aspects de l'invention. Le procédé 1000 ne requérant dans sa mise en œuvre que des manipulations simples ne nécessitant aucune formation particulière peut même être mis en œuvre par l'utilisateur en toute autonomie. Des instructions peuvent être données à l'utilisateur par exemple par un écran d'affichage du dispositif de traitement 71 afin de le guider dans cette mise en œuvre. En outre, ceci n'exclue évidemment pas qu'un skiman reste à disposition en cas de besoin.

L'invention peut également s'appliquer à d'autres types de fixation. Par exemple, une fixation comprenant un seul mécanisme de préhension de la chaussure. Dans ce cas, il n'y a pas une butée et une talonnière mais un seul élément de fixation. Il n'y a donc pas de besoin de régler un écartement entre deux éléments mais il y a seulement un besoin de régler le niveau de déclenchement de la fixation. Le procédé de l'invention permet donc de réaliser de manière analogue le réglage d'une telle fixation. On peut ainsi transposer les modes de réalisations permettant le réglage du niveau de déclenchement, tels que décrits précédemment, pour ce type de fixation.

D'autres réglages de la fixation pourraient également être traités de manière automatique. Par exemple, une variante du procédé selon l'invention peut permettre l'ajustement du maintien vertical de l'avant de la chaussure. Dans une fixation classique, lorsque la chaussure est en prise avec la butée, l'avant de la chaussure est maintenu enserré entre une plaque d'appui fixée sur le ski et une surface d'appui d'une mâchoire de la butée avant, selon une direction verticale. Le contact entre l'avant de la chaussure et la plaque d'appui est réalisé au niveau de la face inférieure de la semelle, sensiblement au niveau de la zone des métatarses. Le contact entre l'avant de la chaussure et la surface d'appui d'une mâchoire de la butée avant est réalisé au niveau de la face supérieure d'un rebord frontal de la chaussure. Cette géométrie spécifique de la chaussure est rappelée dans la norme NF ISO 5355. Or, il existe actuellement plusieurs catégories de chaussure, notamment en fonction de l'usage, par exemple, des chaussures conçues uniquement pour le ski, des chaussures prévues également pour la marche. De plus, d'un modèle à l'autre ou de par l'usure de la chaussure, la distance de la chaussure entre les points de contact définis précédemment peut varier. En conséquence, pour certaines fixations, il y a donc un besoin de régler la distance entre la plaque d'appui et la surface d'appui de la mâchoire de la butée avant afin d'assurer d'un bon serrage vertical de l'avant de la chaussure par la fixation. Il est alors nécessaire de régler l'écartement relatif entre la plaque d'appui et la surface d'appui de la mâchoire. Pour cela, la fixation intègre alors un mécanisme permettant de modifier la position verticale de la surface d'appui de la mâchoire et/ou la position verticale de la plaque d'appui. Ainsi, en récupérant un paramètre relatif à l'utilisateur correspondant à la distance verticale entre les points de contact de la chaussure tels que définis précédemment, on en déduit un paramètre de réglage de la fixation correspondant à l'écartement à régler entre la plaque d'appui et la surface d'appui de la mâchoire. Il reste alors à piloter un actionneur configuré pour agir sur le mécanisme permettant le réglage de cet écartement relatif. Le procédé selon l'invention est ainsi transposable à ce type de réglage. A partir d'un modèle de chaussure, on peut lui lier une information sur la distance verticale entre la face inférieure de la semelle et la face supérieure du rebord frontal, c'est-à-dire, la distance verticale entre les points de contact de la chaussure recherchée. Ce lien peut être réalisé par une puce RFID ou d'une technologie dérivée ou une représentation graphique, comme nous l'avons vu précédemment. Le lien peut aussi être réalisé par consultation d'une base de données à partir d'une référence de modèle.

L'invention n'est pas limitée aux modes de réalisations précédemment décrits. Il est possible de combiner ces modes de réalisation.

L'invention n'est pas limitée à ces modes de réalisation et s'étend à tous les modes de réalisation couverts par les revendications.

### Nomenclature

0- Système
1- Ensemble
2- Fixation
   21- Butée
      210- Mécanisme de préhension
      215- Moyen de réglage mécanique
      215e- Moyen de réglage électronique
   22- Talonnière
      220- Mécanisme de préhension
      225- Moyen de réglage mécanique
      225e- Moyen de réglage électronique
   23- Plaque
      230- Mécanisme de réglage 235- Moyen de réglage
   25- Dispositif de traitement numérique
3- Engin de glisse
4- Chaussure
(5- Actionneurs)
   51- Actionneur
   52- Actionneur
   53- Actionneur
6- Elément lisible
   61- Puce RFID
   62- Représentation graphique
(7- Interfaces du système)
   71- Dispositif de traitement numérique
   72- Périphérique
   73- Dispositif de communication portable
   74- Emetteur
   741- Support de mémorisation
   742- Dispositif de traitement numérique
8- Banc de réglage
10- Système de réglage
   11- Roue dentée
   12- Roue dentée
   13- Organe de connexion
   111- Mécanisme de réglage (du moyen de réglage 215 de la butée 21)
      1111- Roue dentée complémentaire
      1112-Arbre
      1113- Accouplement
      1114- Roue dentée
      1115- Courroie
      1116- Roue dentée
   112- Mécanisme de réglage (du moyen de réglage 225 de la talonnière 22)
      1121- Roue dentée complémentaire
      1122- Arbre
      1123- Accouplement
      1124- Roue dentée
      1125- Courroie
      1126- Roue dentée
   121- Mécanisme de réglage (du moyen de réglage 235 de l'agencement butée/talonnière)
      1211- Roue dentée complémentaire
      1212- Arbre fileté
      1213- Accouplement
      1214- Liaison
      1215- Organe de jonction
      1216- Arbre fileté
      1217- Liaison
30- Système de réglage
   31- Roue dentée conique
   32- Châssis
   311- Mécanisme de réglage (du moyen de réglage 215 de la butée 21)
      3111- Roue dentée conique complémentaire
      3112- Arbre
      3113- Accouplement
      3114- Roue dentée
      3115- Roue dentée
      3116- Embout
      3117- Connecteur
      3118- Moyen de maintien
   312- Mécanisme de réglage (du moyen de réglage 225 de la talonnière 22)
      3121- Roue dentée conique complémentaire
      3122- Arbre
      3123- Accouplement
      3124- Roue dentée
      3125- Roue dentée
      3126- Embout
      3127- Connecteur
      3128- Moyen de maintien
   321- Mécanisme de réglage (du moyen de réglage 235 de l'agencement butée/talonnière)
      3210- Arbre de liaison
      3211- Connecteur
      3212- Arbre fileté
      3213- Accouplement
      3214- Liaison
      3215- Renvoi d'angle
      3216- Arbre fileté
      3217- Liaison

## Revendications

1. Procédé de réglage (1000) de la configuration d'une fixation (2) solidaire d'un engin de glisse (3), la fixation comprenant une butée (21) et une talonnière (22), au moins l'une parmi la butée et la talonnière intégrant
- un mécanisme de préhension (210, 220) d'une chaussure (4) permettant, alternativement, le maintien de la chaussure en prise avec la fixation et la libération de la chaussure hors de la fixation et
- un moyen de réglage mécanique ou électronique (215, 225, 215e, 225e) du niveau de déclenchement dudit mécanisme de préhension,
le procédé (1000) comprenant les étapes suivantes :
- une étape de récupération (1050), à l'aide d'un dispositif de traitement numérique (71, 25, 742), d'au moins un paramètre relatif à un utilisateur parmi les paramètres suivants : une caractéristique de la chaussure destinée à être en prise avec la fixation, une caractéristique physique de l'utilisateur, un niveau de pratique de l'utilisateur et un niveau de déclenchement de la fixation,
- une étape de traitement (1100), à l'aide d'un dispositif de traitement numérique (71, 25, 742), d'au moins ledit au moins un paramètre relatif à l'utilisateur, pour en déduire au moins un paramètre de réglage de la fixation, et
- une étape de réalisation (1200) d'au moins une action pour régler la fixation selon ledit au moins un paramètre de réglage parmi les actions suivantes :
∘ piloter, à l'aide d'un dispositif de traitement numérique (71, 25, 742), un actionneur (51, 52) configuré pour agir sur le moyen de réglage mécanique (215, 225) du mécanisme de préhension (210, 220) de la chaussure associé à l'une parmi la butée et la talonnière afin de régler le niveau de déclenchement dudit mécanisme de préhension selon ledit au moins un paramètre de réglage,
∘ piloter, à l'aide d'un dispositif de traitement numérique (71, 25, 742), un actionneur (53) configuré pour agir sur le moyen de réglage (235) d'un mécanisme de réglage (230) de l'agencement des éléments de la fixation afin de régler la position d'au moins l'une parmi la butée (21) et la talonnière (22) selon ledit au moins un paramètre de réglage,
∘ configurer directement, à l'aide d'un dispositif de traitement numérique (71, 25, 742), le moyen de réglage électronique (215e, 225e) du mécanisme de préhension (210, 220) de la chaussure associé à l'une parmi la butée et la talonnière afin de régler le niveau de déclenchement dudit mécanisme de préhension selon ledit au moins un paramètre de réglage.
**caractérisé en ce que**
l'étape de récupération (1050) dudit au moins un paramètre relatif à l'utilisateur comprend une étape de lecture d'un élément lisible (6), choisi parmi :
- une puce RFID (61) ou d'une technologie dérivée comme la NFC et
- une représentation graphique (62) de données numériques, telle qu'un code à barres ou un QR code,
l'élément lisible étant associé à au moins l'un des éléments (2, 3, 4) de l'ensemble (1) fixation (2) / chaussure (4) / engin de glisse (3),
la lecture étant réalisée à l'aide d'un périphérique (72) connecté au dispositif de traitement numérique (71, 25, 742), le périphérique (72) comprenant au moins l'un correspondant parmi :
- un lecteur de puce RFID ou d'une technologie dérivée comme la NFC, et
- un lecteur de représentation graphique de données numériques,
au moins l'une parmi la puce RFID (61) ou d'une technologie dérivée et la représentation graphique (62) codant, de manière lisible par le périphérique (72), ledit au moins un paramètre relatif à l'utilisateur.

2. Procédé (1000) selon la revendication 1, comprenant, suite à l'étape de récupération (1050) d'au moins un paramètre relatif à un utilisateur :
- une étape d'enregistrement (1065) du au moins un paramètre relatif à un utilisateur sur un support de mémorisation (741) d'un émetteur (74), et
- une étape d'activation (1085) de l'émetteur (74) pour que le au moins un paramètre relatif à un utilisateur soit transmis à un dispositif de traitement numérique (71, 25, 742).

3. Procédé (1000) selon la revendication 1, comprenant, suite à l'étape de traitement (1100) d'au moins un paramètre relatif à un utilisateur :
- une étape d'enregistrement (1165) du au moins un paramètre de réglage sur un support de mémorisation (741) d'un émetteur (74), et
- une étape d'activation (1185) de l'émetteur pour que le au moins un paramètre de réglage soit transmis à un dispositif de traitement numérique (71, 25, 742).

4. Procédé (1000) selon l'une quelconque des revendications précédentes, dans lequel l'étape de récupération (1050) dudit au moins un paramètre relatif à l'utilisateur comprend :
- une étape de prise de mesure d'un paramètre physique de l'utilisateur par un équipement de mesure choisi parmi un pèse-personne, un pédimètre, un scanner, une toise et un pied à coulisse, et
- une étape de réception dudit paramètre relatif à l'utilisateur depuis l'équipement de mesure.

5. Système de réglage (0) de la configuration d'une fixation (2) solidaire d'un engin de glisse (3), la fixation comprenant une butée (21) et une talonnière (22), au moins l'une parmi la butée et la talonnière intégrant un mécanisme de préhension (210, 220) d'une chaussure (4) permettant alternativement le maintien de la chaussure solidaire avec la fixation et la libération de la chaussure de la fixation et un moyen de réglage mécanique ou électronique (215, 225, 215e, 225e) du niveau de déclenchement dudit mécanisme de préhension, le système (0) comprenant au moins un actionneur (51, 52, 53) et/ou un dispositif de traitement numérique (71, 25, 742) configuré pour :
- récupérer (1050) au moins un paramètre relatif à un utilisateur parmi les paramètres suivants : une caractéristique de la chaussure destinée à être en prise avec la fixation, une caractéristique physique de l'utilisateur, un niveau de pratique de l'utilisateur et un niveau de déclenchement de la fixation,
- traiter (1100) au moins ledit au moins un paramètre relatif à l'utilisateur pour en déduire au moins un paramètre de réglage de la fixation, et
- réaliser (1200) au moins une action pour régler la fixation (2) selon ledit au moins un paramètre de réglage parmi les actions suivantes :
∘ piloter un actionneur (51, 52) du système (0) configuré pour agir sur le moyen de réglage mécanique (215, 225) du mécanisme de préhension (210, 220) de la chaussure associé à l'une parmi la butée et la talonnière afin de régler le niveau de déclenchement dudit mécanisme de préhension selon ledit au moins un paramètre de réglage,
∘ piloter un actionneur (53) du système (0) configuré pour agir sur le moyen de réglage (235) d'un mécanisme de réglage (230) de l'agencement des éléments de la fixation, piloter l'actionneur afin de régler la position d'au moins l'une parmi la butée (21) et la talonnière (22) selon ledit au moins un paramètre de réglage,
o configurer directement le moyen de réglage électronique (215e, 225e) du mécanisme de préhension (210, 220) de la chaussure associé à l'une parmi la butée et la talonnière afin de régler le niveau de déclenchement dudit mécanisme de préhension selon ledit au moins un paramètre de réglage.
**caractérisé en ce qu'**il comprend :
- un périphérique (72) connecté au dispositif de traitement numérique (71, 25, 742), le périphérique (72) comprenant :
∘ un lecteur de puce RFID ou d'une technologie dérivée comme la NFC,
∘ un lecteur de représentation graphique de données numériques,
- un élément lisible (6), codant, de manière lisible par le périphérique (72), ledit au moins un paramètre relatif à l'utilisateur, l'élément lisible étant associé à au moins l'un des éléments (2, 3, 4) de l'ensemble (1) fixation (2) / chaussure (4) / engin de glisse (3), l'élément lisible étant choisi parmi :
∘ une puce RFID (61) ou d'une technologie dérivée comme la NFC et
∘ une représentation graphique (62) de données numériques, telle qu'un code à barres ou un QR code.

6. Système (0) selon la revendication précédente, dans lequel ledit au moins un actionneur (51, 52, 53) est un composant de la fixation (2).

7. Système (0) selon la revendication précédente, comprenant une alimentation en énergie électrique dudit au moins un actionneur (51, 52, 53) et dans lequel l'alimentation en énergie électrique dudit au moins un actionneur (51, 52, 53) est déportée et amovible dudit au moins un actionneur.

8. Système (0) selon la revendication 5, dans lequel ledit au moins un actionneur (51, 52, 53) est distinct de la fixation et est apte à se connecter audit au moins un moyen de réglage mécanique (210, 220) et/ou audit mécanisme de réglage (230).

9. Système (0) selon l'une des revendications 5 à 8, dans lequel un seul actionneur (53) est apte à être cinématiquement lié à au moins deux moyens de réglage (215, 225, 235) de mécanismes (210, 220, 230) supportés par des éléments (21, 22, 23) de la fixation (2).

10. Produit programme d'ordinateur **caractérisé en ce qu'**il comprend des instructions, qui lorsqu'elles sont effectuées par au moins un dispositif de traitement numérique (71, 25, 742), exécute au moins les étapes de récupération (1050), de traitement (1100) et de réalisation (1200) du procédé (1000) selon l'une quelconque des revendications 1 à 4.

## Patentansprüche

1. Verfahren zur Einstellung (1000) der Konfiguration einer Bindung (2), die mit einem Gleitgerät (3) fest verbunden ist, wobei die Bindung einen Vorderbacken (21) und einen Fersenbacken (22) umfasst, wobei in wenigstens einen von dem Vorderbacken und dem Fersenbacken integriert sind:
- ein Mechanismus zum Greifen (210, 220) eines Schuhs (4), der alternativ das Halten des Schuhs im Eingriff mit der Bindung und die Freigabe des Schuhs aus der Bindung ermöglicht, und
- ein mechanisches oder elektronisches Mittel zur Einstellung (215, 225, 215e, 225e) des Auslöseniveaus des Greifmechanismus,
wobei das Verfahren (1000) die folgenden Schritte umfasst:
- einen Schritt der Gewinnung (1050), mithilfe einer Vorrichtung zur digitalen Verarbeitung (71, 25, 742), wenigstens eines auf einen Benutzer bezogenen Parameters von den folgenden Parametern: ein Merkmal des Schuhs, der dazu bestimmt ist, sich mit der Bindung in Eingriff zu befinden, ein physisches Merkmal des Benutzers, ein Erfahrungsniveau des Benutzers und ein Auslöseniveau der Bindung,
- einen Schritt der Verarbeitung (1100), mithilfe einer Vorrichtung zur digitalen Verarbeitung (71, 25, 742), wenigstens des wenigstens einen auf den Benutzer bezogenen Parameters, um daraus wenigstens einen Einstellparameter der Bindung abzuleiten, und
- einen Schritt der Durchführung (1200) wenigstens einer Aktion zum Einstellen der Bindung gemäß dem wenigstens einen Einstellparameter von den folgenden Aktionen:
o Steuern, mithilfe einer Vorrichtung zur digitalen Verarbeitung (71, 25, 742), eines Stellantriebs (51, 52), der dafür ausgelegt ist, auf das mechanische Mittel zur Einstellung (215, 225) des Mechanismus zum Greifen (210, 220) des Schuhs, der einem von dem Vorderbacken und dem Fersenbacken zugeordnet ist, einzuwirken, um das Auslöseniveau dieses Greifmechanismus gemäß dem wenigstens einen Einstellparameter einzustellen,
o Steuern, mithilfe einer Vorrichtung zur digitalen Verarbeitung (71, 25, 742), eines Stellantriebs (53), der dafür ausgelegt ist, auf das Mittel zur Einstellung (235) eines Mechanismus zur Einstellung (230) der Anordnung der Elemente der Bindung einzuwirken, um die Position wenigstens eines von dem Vorderbacken (21) und dem Fersenbacken (22) gemäß dem wenigstens einen Einstellparameter einzustellen,
o direktes Konfigurieren, mithilfe einer Vorrichtung zur digitalen Verarbeitung (71, 25, 742), des elektronischen Mittels zur Einstellung (215e, 225e) des Mechanismus zum Greifen (210, 220) des Schuhs, der einem von dem Vorderbacken und dem Fersenbacken zugeordnet ist, um das Auslöseniveau dieses Greifmechanismus gemäß dem wenigstens einen Einstellparameter einzustellen,
**dadurch gekennzeichnet, dass** der Schritt der Gewinnung (1050) des wenigstens einen auf den Benutzer bezogenen Parameters einen Schritt des Lesens eines lesbaren Elements (6) umfasst, welches ausgewählt ist aus:
- einem RFID-Chip (61) oder Chip einer abgeleiteten Technologie, wie NFC, und
- einer grafischen Darstellung (62) von digitalen Daten, wie etwa einem Barcode oder einem QR-Code,
wobei das lesbare Element wenigstens einem der Elemente (2, 3, 4) der Anordnung (1) Bindung (2) / Schuh (4) / Gleitgerät (3) zugeordnet ist,
wobei das Lesen mithilfe eines Peripheriegerätes (72) durchgeführt wird, das mit der Vorrichtung zur digitalen Verarbeitung (71, 25, 742) verbunden ist, wobei das Peripheriegerät (72) wenigstens ein entsprechendes umfasst von:
- einem Lesegerät für RFID-Chips oder Chips einer abgeleiteten Technologie, wie NFC, und
- einem Lesegerät für grafische Darstellungen von digitalen Daten,
wobei wenigstens eines von dem RFID-Chip (61) oder Chip einer abgeleiteten Technologie und der grafischen Darstellung (62) auf eine für das Peripheriegerät (72) lesbare Weise den wenigstens einen auf den Benutzer bezogenen Parameter codiert.

2. Verfahren (1000) nach Anspruch 1, welches im Anschluss an den Schritt der Gewinnung (1050) wenigstens eines auf einen Benutzer bezogenen Parameters umfasst:
- einen Schritt der Aufzeichnung (1065) des wenigstens einen auf einen Benutzer bezogenen Parameters auf einem Speichermedium (741) eines Senders (74), und
- einen Schritt der Aktivierung (1085) des Senders (74), damit der wenigstens eine auf einen Benutzer bezogene Parameter an eine Vorrichtung zur digitalen Verarbeitung (71, 25, 742) übertragen wird.

3. Vorrichtung (1000) nach Anspruch 1, welches im Anschluss an den Schritt der Verarbeitung (1100) wenigstens eines auf einen Benutzer bezogenen Parameters umfasst:
- einen Schritt der Aufzeichnung (1165) des wenigstens einen Einstellparameters auf einem Speichermedium (741) eines Senders (74), und
- einen Schritt der Aktivierung (1185) des Senders, damit der wenigstens eine Einstellparameter an eine Vorrichtung zur digitalen Verarbeitung (71, 25, 742) übertragen wird.

4. Vorrichtung (1000) nach einem der vorhergehenden Ansprüche, wobei der Schritt der Gewinnung (1050) des wenigstens einen auf den Benutzer bezogenen Parameters umfasst:
- einen Schritt der Messung eines physischen Parameters des Benutzers durch eine Messeinrichtung, die aus einer Personenwaage, einer Fußschablone, einem Scanner, einer Messlatte und einer Schieblehre ausgewählt ist, und
- einen Schritt des Empfangs des auf den Benutzer bezogenen Parameters von der Messeinrichtung.

5. System zur Einstellung (0) der Konfiguration einer Bindung (2), die mit einem Gleitgerät (3) fest verbunden ist, wobei die Bindung einen Vorderbacken (21) und einen Fersenbacken (22) umfasst, wobei in wenigstens einen von dem Vorderbacken und dem Fersenbacken ein Mechanismus zum Greifen (210, 220) eines Schuhs (4), der alternativ das Halten des Schuhs im Eingriff mit der Bindung und die Freigabe des Schuhs aus der Bindung ermöglicht, und ein mechanisches oder elektronisches Mittel zur Einstellung (215, 225, 215e, 225e) des Auslöseniveaus des Greifmechanismus integriert sind, wobei das System (0) wenigstens einen Stellantrieb (51, 52, 53) und/oder eine Vorrichtung zur digitalen Verarbeitung (71, 25, 742) umfasst, die ausgelegt ist zum:
- Gewinnen (1050) wenigstens eines auf einen Benutzer bezogenen Parameters von den folgenden Parametern: ein Merkmal des Schuhs, der dazu bestimmt ist, sich mit der Bindung in Eingriff zu befinden, ein physisches Merkmal des Benutzers, ein Erfahrungsniveau des Benutzers und ein Auslöseniveau der Bindung,
- Verarbeiten (1100) wenigstens des wenigstens einen auf den Benutzer bezogenen Parameters, um daraus wenigstens einen Einstellparameter der Bindung abzuleiten, und
- Durchführen (1200) wenigstens einer Aktion zum Einstellen der Bindung (2) gemäß dem wenigstens einen Einstellparameter von den folgenden Aktionen:
∘ Steuern eines Stellantriebs (51, 52) des Systems (0), der dafür ausgelegt ist, auf das mechanische Mittel zur Einstellung (215, 225) des Mechanismus zum Greifen (210, 220) des Schuhs, der einem von dem Vorderbacken und dem Fersenbacken zugeordnet ist, einzuwirken, um das Auslöseniveau dieses Greifmechanismus gemäß dem wenigstens einen Einstellparameter einzustellen,
∘ Steuern eines Stellantriebs (53) des Systems (0), der dafür ausgelegt ist, auf das Mittel zur Einstellung (235) eines Mechanismus zur Einstellung (230) der Anordnung der Elemente der Bindung einzuwirken, Steuern des Stellantriebs, um die Position wenigstens eines von dem Vorderbacken (21) und dem Fersenbacken (22) gemäß dem wenigstens einen Einstellparameter einzustellen,
∘ direktes Konfigurieren des elektronischen Mittels zur Einstellung (215e, 225e) des Mechanismus zum Greifen (210, 220) des Schuhs, der einem von dem Vorderbacken und dem Fersenbacken zugeordnet ist, um das Auslöseniveau dieses Greifmechanismus gemäß dem wenigstens einen Einstellparameter einzustellen,
**dadurch gekennzeichnet, dass** es umfasst:
- ein Peripheriegerät (72), das mit der Vorrichtung zur digitalen Verarbeitung (71, 25, 742) verbunden ist, wobei das Peripheriegerät (72) umfasst:
∘ ein Lesegerät für RFID-Chips oder Chips einer abgeleiteten Technologie, wie NFC,
∘ ein Lesegerät für grafische Darstellungen von digitalen Daten,
- ein lesbares Element (6), das auf eine für das Peripheriegerät (72) lesbare Weise den wenigstens einen auf den Benutzer bezogenen Parameter codiert, wobei das lesbare Element wenigstens einem der Elemente (2, 3, 4) der Anordnung (1) Bindung (2) / Schuh (4) / Gleitgerät (3) zugeordnet ist, wobei das lesbare Element ausgewählt ist aus:
∘ einem RFID-Chip (61) oder Chip einer abgeleiteten Technologie, wie NFC, und
∘ einer grafischen Darstellung (62) von digitalen Daten, wie etwa einem Barcode oder einem QR-Code.

6. System (0) nach dem vorhergehenden Anspruch, wobei der wenigstens eine Stellantrieb (51, 52, 53) eine Komponente der Bindung (2) ist.

7. System (0) nach dem vorhergehenden Anspruch, welches eine Stromversorgung des wenigstens einen Stellantriebs (51, 52, 53) umfasst und wobei die Stromversorgung des wenigstens einen Stellantriebs (51, 52, 53) von dem wenigstens einen Stellantrieb entfernt und lösbar ist.

8. System (0) nach Anspruch 5, wobei der wenigstens eine Stellantrieb (51, 52, 53) von der Bindung getrennt ist und geeignet ist, mit dem wenigstens einen mechanischen Mittel zur Einstellung (210, 220) und/oder dem Mechanismus zur Einstellung (230) verbunden zu werden.

9. System (0) nach einem der Ansprüche 5 bis 8, wobei ein einziger Stellantrieb (53) mit wenigstens zwei Mitteln zur Einstellung (215, 225, 235) von Mechanismen (210, 220, 230), die von Elementen (21, 22, 23) der Bindung (2) getragen werden, kinematisch verbindbar ist.

10. Computerprogrammprodukt, **dadurch gekennzeichnet, dass** es Anweisungen umfasst, welche, wenn sie von wenigstens einer Vorrichtung zur digitalen Verarbeitung (71, 25, 742) ausgeführt werden, wenigstens die Schritte der Gewinnung (1050), der Verarbeitung (1100) und der Durchführung (1200) des Verfahrens (1000) nach einem der Ansprüche 1 bis 4 ausführen.

## Claims

1. Method (1000) for setting the configuration of a fastening (2) secured to a sliding device (3), the fastening comprising a toepiece (21) and a heel piece (22), at least one out of the toepiece and the heel piece incorporating
- a gripping mechanism (210, 220) for a boot (4) that allows, alternately, the boot to be securely held with the fastening and the boot to be released from the fastening, and
- a mechanical or electronic setting means (215, 225, 215e, 225e) for setting the release level of said gripping mechanism,
the method (1000) comprising the following steps:
- a step of recovery (1050), using a digital processing device (71, 25, 742), of at least one parameter relating to a user from among the following parameters: a characteristic of the boot intended to be held with the fastening, a physical characteristic of the user, a level of experience of the user and a fastening release level,
- a step of processing (1100), using a digital processing device (71, 25, 742), of at least said at least one parameter relating to the user, to deduce therefrom at least one fastening setting parameter, and
- a step (1200) of performing at least one action to set the fastening according to said at least one setting parameter from among the following actions:
∘ driving, using a digital processing device (71, 25, 742), an actuator (51, 52) configured to act on the mechanical setting means (215, 225) of the boot gripping mechanism (210, 220) associated with one out of the toepiece and the heel piece in order to set the release level of said gripping mechanism according to said at least one setting parameter,
∘ driving, using a digital processing device (71, 25, 742), an actuator (53) configured to act on the setting means (235) of a setting mechanism (230) for setting the arrangement of the elements of the fastening in order to set the position of at least one out of the toepiece (21) and the heel piece (22) according to said at least one setting parameter,
∘ directly configuring, using a digital processing device (71, 25, 742), the electronic setting means (215e, 225e) of the boot gripping mechanism (210, 220) associated with one out of the toepiece and the heel piece in order to set the release level of said gripping mechanism according to said at least one setting parameter,
**characterized in that**
the step (1050) of recovery of said at least one parameter relating to the user comprises a step of reading a readable element (6), chosen from among:
- an RFID chip (61) or a chip of a derivative technology such as NFC, and
- a graphic representation (62) of digital data, such as a barcode or a QR code,
the readable element being associated with at least one of the elements (2, 3, 4) of the fastening (2)/boot (4)/sliding device (3) assembly (1),
the reading being carried out using a peripheral device (72) connected to the digital processing device (71, 25, 742), the peripheral device (72) comprising at least a corresponding one out of:
- an RFID chip reader or a reader of a derivative technology such as NFC, and
- a reader of a graphic representation of digital data,
at least one out of the RFID chip (61) or the chip of a derivative technology and the graphic representation (62) coding, in a manner that can be read by the peripheral device (72), said at least one parameter relating to the user.

2. Method (1000) according to Claim 1, comprising, following the step (1050) of recovery of at least one parameter relating to a user:
- a step (1065) of storage of the at least one parameter relating to a user on a storage medium (741) of a transmitter (74), and
- a step (1085) of activation of the transmitter (74) for the at least one parameter relating to a user to be transmitted to a digital processing device (71, 25, 742).

3. Method (1000) according to Claim 1, comprising, following the step (1100) of processing of at least one parameter relating to a user:
- a step (1165) of storage of the at least one setting parameter on a storage medium (741) of a transmitter (74), and
- a step (1185) of activation of the transmitter for the at least one setting parameter to be transmitted to a digital processing device (71, 25, 742).

4. Method (1000) according to any one of the preceding claims, wherein the step (1050) of recovery of said at least one parameter relating to the user comprises:
- a step of measurement of a physical parameter of the user by a measurement device chosen from among weighing scales, a foot scale, a scanner, a growth chart and a calliper, and
- a step of reception of said parameter relating to the user from the measurement device.

5. System (0) for setting the configuration of a fastening (2) secured to a sliding device (3), the fastening comprising a toepiece (21) and a heel piece (22), at least one out of the toepiece and the heel piece incorporating a gripping mechanism (210, 220) for a boot (4) alternately allowing the boot to be securely held with the fastening and the boot to be released from the fastening and a mechanical or electronic setting means (215, 225, 215e, 225e) for setting the release level of said gripping mechanism, the system (0) comprising at least one actuator (51, 52, 53) and/or a digital processing device (71, 25, 742) configured to:
- recover (1050) at least one parameter relating to a user from among the following parameters: a characteristic of the boot intended to be held with the fastening, a physical characteristic of the user, a level of experience of the user and a fastening release level,
- processing (1100) at least said at least one parameter relating to the user to deduce therefrom at least one fastening setting parameter, and
- performing (1200) at least one action to set the fastening (2) according to said at least one setting parameter from among the following actions:
∘ driving an actuator (51, 52) of the system (0) configured to act on the mechanical setting means (215, 225) of the boot gripping mechanism (210, 220) associated with one out of the toepiece and the heel piece in order to set the release level of said gripping mechanism according to said at least one setting parameter,
∘ driving an actuator (53) of the system (0) configured to act on the setting means (235) of a setting mechanism (230) for setting the arrangement of the elements of the fastening, driving the actuator in order to set the position of at least one out of the toepiece (21) and the heel piece (22) according to said at least one setting parameter,
∘ directly configuring the electronic setting means (215e, 225e) of the boot gripping mechanism (210, 220) associated with one out of the toepiece and the heel piece in order to set the release level of said gripping mechanism according to said at least one setting parameter, **characterized in that** it comprises:
- a peripheral device (72) connected to the digital processing device (71, 25, 742), the peripheral device (72) comprising:
∘ an RFID chip reader or a reader of a derivative technology such as NFC,
∘ a reader of a graphic representation of digital data,
- a readable element (6), coding, in a manner that can be read by the peripheral device (72), said at least one parameter relating to the user, the readable element being associated with at least one of the elements (2, 3, 4) of the fastening (2)/boot (4)/sliding device (3) assembly (1), the readable element being chosen from among:
∘ an RFID chip (61) or a chip of a derivative technology such as NFC, and
∘ a graphic representation (62) of digital data, such as a barcode or a QR code.

6. System (0) according to the preceding claim, wherein said at least one actuator (51, 52, 53) is a component of the fastening (2).

7. System (0) according to the preceding claim, comprising an electrical power supply of said at least one actuator (51, 52, 53) and wherein the electrical power supply of said at least one actuator (51, 52, 53) is separate and removable from said at least one actuator.

8. System (0) according to Claim 5, wherein said at least one actuator (51, 52, 53) is distinct from the fastening and can be connected to said at least one mechanical setting means (210, 220) and/or to said setting mechanism (230).

9. System (0) according to one of Claims 5 to 8, wherein a single actuator (53) can be kinematically linked to at least two setting means (215, 225, 235) of mechanisms (210, 220, 230) supported by elements (21, 22, 23) of the fastening (2).

10. Computer program product, **characterized in that** it comprises instructions, which, when they are executed by at least one digital processing device (71, 25, 742), execute at least the steps of recovery (1050), of processing (1100) and of performance (1200) of the method (1000) according to any one of Claims 1 to 4.
